# EUROPÄISCHE PATENTANMELDUNG

(11) **EP 4 782 618 A1**
(43) Veröffentlichungstag der Anmeldung: **29.07.2026**
(21) Anmeldenummer: 25153894.8
(22) Anmeldetag: 24.01.2025
(51) Int. Cl.: E03C 1/086, B25B 13/50, B25B 13/06, B25B 13/48

(54) **SANITÄRE AUSLAUFEINHEIT MIT AUFNAHMEGEOMETRIE**

(71) Anmelder: Neoperl GmbH, 79379 Müllheim (DE)
(72) Erfinder: Horoba, Sascha, 79288 Gottenheim (DE)
(74) Vertreter: Mertzlufft-Paufler, Cornelius

(57) **Zusammenfassung**

Die Erfindung betrifft eine Sanitäre Auslaufeinheit (1) mit einem Gewinde (2) und einer Greiffläche (3). Der Erfindung liegt die Aufgabe zugrunde, die Gebrauchseigenschaften von sanitären Auslaufeinheiten weiter zu verbessern. Diese Aufgabe wird dadurch gelöst, dass die sanitäre Auslaufeinheit (1) eine innenliegende Aufnahmegeometrie (30) für ein Montagewerkzeug (31) aufweist.

## Beschreibung

Die Erfindung betrifft eine sanitäre Auslaufeinheit mit einem Gewinde und einer Greiffläche.

Die Erfindung betrifft weiter eine Sanitärarmatur mit einer hier beschriebenen sanitären Auslaufeinheit.

Die Erfindung betrifft noch weiter ein Montagewerkzeug für eine hier beschriebene sanitäre Auslaufeinheit.

Die Erfindung betrifft noch weiter ein System, aufweisend die hier beschriebene sanitäre Auslaufeinheit oder die hier beschriebene Sanitärarmatur und ein Montagewerkzeug.

Die Erfindung betrifft zudem eine Baureihe von sanitären Auslaufeinheiten, umfassend mindestens zwei Varianten von sanitären Auslaufeinheiten, wobei eine erste Variante eine hier beschriebene sanitäre Auslaufeinheit ist.

Zudem betrifft die Erfindung ein Verfahren zur Ausbildung oder Zerlegung einer Sanitärarmatur mit der hier beschriebenen sanitären Auslaufeinheit unter Verwendung eines Montagewerkzeugs.

Sanitäre Auslaufeinheiten der eingangs genannten Art werden an dem Wasserauslauf von Sanitärarmaturen eingesetzt und dienen dazu, den durch die Sanitärarmatur strömenden Wasserstrahl in die gewünschte Form zu bringen. Die Auslaufeinheiten können hierbei dazu ausgelegt sein, den Wasserstrahl zu formen, beispielsweise unter Verwendung eines Strahlreglers. Die Auslaufeinheiten können auch dazu ausgelegt sein, den Wasserstrahl zu belüften, beispielsweise unter Verwendung einer Zerlegereinheit, und/oder den Durchfluss zu begrenzen oder zu reduzieren.

Aus der DE 10 2022 106 102 A1 ist eine sanitäre Auslaufeinheit mit einem Gewinde und einer Greiffläche bekannt, bei welcher das Gewinde zumindest teilweise aus einer harten Komponente und die Greiffläche zumindest teilweise aus einer weichen Komponente ausgebildet ist. Durch Festhalten an der Greiffläche und Drehen der sanitären Auslaufeinheit soll ein Ein- und/oder Ausschrauben der sanitären Auslaufeinheit in und/oder aus einer Sanitärarmatur angetrieben werden können.

Es sind zudem sanitäre Auslaufeinheiten, insbesondere in Form von Mundstücken, bekannt, die vollständig aus harten Komponenten gebildet sind, beispielsweise sanitäre Auslaufeinheiten aus Metall oder sanitäre Auslaufeinheiten aus insbesondere hartem Kunststoff.

Einige sanitäre Auslaufeinheiten der bekannten Art weisen eine außenliegende Aufnahmegeometrie für ein Montagewerkzeug auf. Eine außenliegende Aufnahmegeometrie kann dazu führen, dass ein durchströmbarer Querschnitt der sanitären Auslaufeinheit geringer ist als bei einer sanitären Auslaufeinheit ohne außenliegende Aufnahmegeometrie. Zudem kann eine außenliegende Aufnahmegeometrie von einigen Verwendern als nicht ästhetisch erachtet werden. Daher kann es wünschenswert sein, auf eine außenliegende Aufnahmegeometrie zu verzichten.

Gelegentlich gestaltet sich ein insbesondere unbeschadetes Montieren und/oder Demontieren von sanitären Auslaufeinheiten, insbesondere solchen, die keine Aufnahmegeometrie für ein Montagewerkzeug aufweisen, als herausfordernd, insbesondere wenn Kalkablagerungen an der sanitären Auslaufeinheit ausgebildet sind.

Der Erfindung liegt die Aufgabe zugrunde, die Gebrauchseigenschaften von sanitären Auslaufeinheiten weiter zu verbessern. Insbesondere soll eine sanitäre Auslaufeinheit bereitgestellt werden, welche auf einfache Weise montierbar und/oder demontierbar ist und gleichzeitig einen großen Strömungsquerschnitt für den aus der sanitären Auslaufeinheit austretenden Wasserstrahl bereitstellt.

Zur Lösung der genannten Aufgabe sind erfindungsgemäß die Merkmale der unabhängigen Ansprüche vorgesehen. Insbesondere wird somit zur Lösung der genannten Aufgabe bei sanitären Auslaufeinheiten der eingangs beschriebenen Art erfindungsgemäß vorgeschlagen, dass die sanitäre Auslaufeinheit eine innenliegende Aufnahmegeometrie für ein Montagewerkzeug aufweist.

Das Gewinde dient dazu, die sanitäre Einsetzeinheit in eine Aufnahme einer Sanitärarmatur, insbesondere in ein Gegengewinde insbesondere eines Wasserauslaufs einer Sanitärarmatur, einschrauben zu können.

Die Greiffläche kann bei dem Ansetzen des Montagewerkzeugs an der sanitären Auslaufeinheit und/oder dem Betätigen des Montagewerkzeugs von dem Verwender mit einer Hand gegriffen werden, beispielsweise um die sanitäre Auslaufeinheit und das Montagewerkzeug zueinander zu führen und/oder, um die sanitäre Auslaufeinheit, insbesondere gemeinsam mit dem Montagewerkzeug, an einen Wasserauslauf einer Sanitärarmatur heranzuführen und/oder daran anzusetzen.

Die innenliegende Aufnahmegeometrie kann ein Montagewerkzeug aufnehmen, mit welchem die sanitäre Auslaufeinheit in den Wasserauslauf einer Sanitärarmatur eingeschraubt oder aus dem Wasserauslauf ausgeschraubt wird.

Für ein einfaches Montieren und/oder Demontieren kann das Gewinde insbesondere um eine Längsachse der sanitären Auslaufeinheit herum, **d.h.** in einer Umfangsrichtung der sanitären Auslaufeinheit, ausgebildet sein. Die Längsachse der sanitären Auslaufeinheit ist parallel zu der Richtung ausgebildet, in welche die sanitäre Auslaufeinheit bestimmungsgemäß in den Wasserauslauf eingesetzt wird.

Das Montagewerkzeug kann von einem Verwender besonders einfach an die dafür vorgesehene Aufnahmegeometrie angesetzt werden. Das Ansetzen kann bevorzugt entlang der Längsachse der sanitären Auslaufeinheit erfolgen. Ferner kann das Montagewerkzeug von dem Verwender besonders einfach betätigt und somit die Auslaufeinheit besonders einfach in den Wasserauslauf einer Sanitärarmatur eingeschraubt oder aus dem Wasserauslauf ausgeschraubt werden.

Mit der hier beschriebenen sanitären Auslaufeinheit können die Gebrauchseigenschaften von sanitären Auslaufeinheiten weiter verbessert werden. Mit dem in der innenliegenden Aufnahmegeometrie angeordneten Montagewerkzeug ist es auf einfache Weise möglich, ein Drehmoment auf die sanitäre Auslaufeinheit zu übertragen. Insbesondere kann das aufbringbare Drehmoment höher sein als ein Drehmoment, das ein Verwender durch ein Greifen der sanitären Auslaufeinheit mit der Hand üblicherweise aufbringen kann. Ferner ist es möglich, dass ein aus der Auslaufeinheit austretender Wasserstrahl im Durchmesser breiter ist als bei einer Auslaufeinheit mit einer außenliegenden Aufnahmegeometrie. Denn ein beispielsweise von der außenliegenden Aufnahmegeometrie eingenommener Bereich ist bei der hier beschriebenen Auslaufeinheit mit der innenliegenden Aufnahmegeometrie als Teil des Strömungsquerschnitts für das Fluid verwendbar.

In der Praxis kann zusätzlich oder alternativ vorgesehen sein, dass die sanitäre Auslaufeinheit ein Mundstück ist. Bei einer Ausbildung als Mundstück kann die Greiffläche in der bestimmungsgemäßen Montage von dem Wasserauslauf hervorragen. Daher sind die ästhetischen Anforderungen daran besonders hoch. Diesen Anforderungen kann insbesondere dadurch Rechnung getragen werden, dass zusätzlich oder alternativ vorgesehen ist, dass die Greiffläche haptisch eben ist.

In der Praxis kann zusätzlich oder alternativ vorgesehen sein, dass die sanitäre Auslaufeinheit ringförmig ausgebildet ist. Eine ringförmig ausgebildete Auslaufeinheit weist eine Wandung auf, die einen Innenraum umgibt. Der Innenraum ist zumindest an zwei Stirnseiten der Ringform offen, d.h. fluidal mit einer Umgebung um die Ringform verbunden. In der Umfangsrichtung kann die ringförmig ausgebildete Auslaufeinheit insbesondere geschlossen sein. Es ist aber möglich, dass die Ringform einen Schlitz aufweist, welcher dergestalt ist, dass die Auslaufeinheit in der Umfangsrichtung nicht vollständig geschlossen ist. Wenn die sanitäre Auslaufeinheit ringförmig ausgebildet ist, kann diese die üblichen Aufgaben der insbesondere als Mundstück ausgebildeten sanitären Auslaufeinrichtung erfüllen und besonders platzsparend sein.

Zusätzlich oder alternativ kann vorgesehen sein, dass die sanitäre Auslaufeinheit hülsenförmig ausgebildet ist. Die Hülsenform ist ähnlich zu der hier beschriebenen Ringform ausgebildet und unterscheidet sich von der Ringform dadurch, dass sie um eine Längsachse, insbesondere der hier beschriebenen Längsachse, länglich ausgebildet ist. Durch diese Ausbildung kann die Auslaufeinheit einen großen Raum für die Aufnahme optionaler Bauteile, insbesondere zur Beeinflussung eines Wasserstrahls, bereitstellen.

Wenn die sanitäre Auslaufeinheit ringförmig und/oder hülsenförmig ausgebildet ist, kann die innenliegende Aufnahmegeometrie insbesondere an einer Innenseite der ringförmigen und/oder hülsenförmigen sanitären Auslaufeinheit ausgebildet sein.

Mit der Innenseite der ringförmigen und/oder hülsenförmigen sanitären Auslaufeinheit ist die dem Zentrum der sanitären Auslaufeinheit zugewandte Fläche der ringförmigen und/oder hülsenförmigen sanitären Auslaufeinheit gemeint. Beispielsweise kann die hülsenförmige sanitäre Auslaufeinheit im Wesentlichen hohlzylinderförmig ausgebildet sein. Die Innenseite wird dann durch die zu der Rotationsachse weisende Mantelfläche der im Wesentlichen hohlzylinderförmigen sanitären Auslaufeinheit gebildet.

In Bezug auf die Innenseite der ringförmigen und/oder hülsenförmigen sanitären Auslaufeinheit kann zusätzlich oder alternativ vorgesehen sein, dass die Aufnahmegeometrie Abschnitte der Innenseite umfasst. Mit anderen Worten ausgedrückt, kann die Aufnahmegeometrie zumindest teilweise durch zumindest einen Abschnitt der Innenseite oder mehrere Abschnitte der Innenseite gebildet sein. Somit ist es möglich, dass zusätzlich zu den ohnehin für eine sanitäre Auslaufeinheit benötigten Bestandteilen nur wenige weitere Bestandteile oder sogar kein zusätzliches Bestandteile erforderlich sind, um die Aufnahmegeometrie auszubilden.

Insbesondere kann die Aufnahmegeometrie an einer Innenseite des von der Zuströmseite der sanitären Auslaufeinheit abgewandten Abschnitts der sanitären Auslaufeinheit ausgebildet sein. Dadurch ist die Aufnahmegeometrie besonders einfach mit dem Montagewerkzeug erreichbar.

Weiter zusätzlich oder wieder alternativ kann vorgesehen sein, dass ein Innenraum der sanitären Auslaufeinheit, insbesondere der hier beschriebene, von der Wandung der ringförmig und/oder hülsenförmig ausgebildeten Auslaufeinheit umgebene Innenraum, als ein Freiraum ausgebildet ist. Ein Freiraum ist hohl. Aufgrund des Freiraums kann die sanitäre Auslaufeinheit durch weitere optionale Bauteile, insbesondere zur Beeinflussung eines Wasserstrahls, flexibel erweiterbar sein.

In der Praxis kann zusätzlich oder alternativ vorgesehen sein, dass zwischen dem Gewinde und der Greiffläche ein zumindest teilweise in einer Einsetzrichtung der Auslaufeinheit wirkender Anschlag ausgebildet ist. Der Anschlag kann beispielsweise außenliegend, d.h. radial außenseitig ausgebildet, sein. Zusätzlich oder alternativ kann der Anschlag eine Anschlagfläche aufweisen, die sich transversal und insbesondere orthogonal zu einer Längsachse, insbesondere zu der hier beschriebenen Längsachse der Auslaufeinheit erstreckt. Der Anschlag kann bestimmungsgemäß beispielsweise einen Gegenanschlag eines Wasserauslaufs einer Sanitärarmatur kontaktieren. So kann die Auslaufeinheit mit dem Montagewerkzeug einfach montiert werden, bis ein Kontakt zwischen dem Anschlag und dem Gegenanschlag eine der Montage entgegenwirkende Gegenkraft ausübt.

Insbesondere kann die Greiffläche in der bestimmungsgemäßen Anordnung der sanitären Auslaufeinheit in oder an einem Wasserauslauf einer Sanitärarmatur aus dem Wasserauslauf hervorragend angeordnet sein. Dadurch kann die sanitäre Auslaufeinheit insbesondere die Funktion eines Mundstücks erfüllen, welches beispielsweise zur Aufnahme weiterer, einen Wasserstrahl beeinflussender Bauteile dient. Dabei kann der Wasserstrahl, der bestimmungsgemäß mit der Auslaufeinheit abgegeben wird, einen großen Durchmesser aufweisen und die Auslaufeinheit gleichermaßen einfach montierbar und für den Benutzer optisch ansprechend sein, wie beschrieben.

In der Praxis kann zusätzlich oder alternativ vorgesehen sein, dass die Aufnahmegeometrie zur Herstellung einer mechanischen Verbindung mit einer Gegengeometrie des Montagewerkzeugs ausgebildet ist. Die Ausbildung einer mechanischen Verbindung stellt eine besonders einfache Möglichkeit der Kraftübertragung dar.

Insbesondere kann die mechanische Verbindung eine formschlüssige Verbindung sein. Ein Formenschluss bedeutet, dass eine Verbindungswirkung in eine Richtung vorliegt. Die formschlüssige Verbindung kann es dem Verwender in der Praxis ermöglichen, das Montagewerkzeug bedarfsweise mit der sanitären Auslaufeinheit zu verbinden und wieder davon zu lösen.

Insbesondere kann die formschlüssige Verbindung in mindestens einer transversal zu einer Längsachse, insbesondere der hier beschriebenen Längsachse, der sanitären Auslaufeinheit orientierten Richtung wirken. Dadurch ist ein Montieren und/oder ein Demontieren der sanitären Auslaufeinheit besonders einfach. Denn ein Drehmoment kann im Wesentlichen parallel zu dem Gewindegang oder den Gewindegängen des Gewindes von dem Montagewerkzeug auf die sanitäre Auslaufeinheit übertragen werden. Ferner ist es möglich, dass die sanitäre Auslaufeinheit und das Montagewerkzeug nach dem Schlüssel-Schloss-Prinzip zusammenwirken können.

Die Aufnahmegeometrie kann insbesondere an einem von einer Zuströmseite der sanitären Auslaufeinheit abgewandten Abschnitt der sanitären Auslaufeinheit, bevorzugt an einem eine Abströmseite der sanitären Auslaufeinheit umfassenden Abschnitt, angeordnet sein. Weiter bevorzugt kann die Aufnahmegeometrie derart angeordnet und ausgebildet sein, dass das Montagewerkzeug mit der Gegengeometrie entlang der Längsachse der sanitären Auslaufeinheit an die Aufnahmegeometrie herangeführt und die Gegengeometrie formschlüssig mit der Aufnahmegeometrie verbunden werden kann. Dadurch sind das Ansetzen und das Lösen des Montagewerkzeugs besonders einfach möglich.

Es wird explizit darauf hingewiesen, dass die beschriebene mechanische Verbindung und insbesondere die formschlüssige Verbindung keine exakte geometrisch komplementäre Ausbildung der Aufnahmegeometrie und der Gegengeometrie zueinander erfordert. Die Aufnahmegeometrie und die Gegengeometrie können zwar zueinander geometrisch komplementär sein. Es ist aber auch möglich, dass eine die Gegengeometrie derart ausgebildet ist, dass eine Beweglichkeit des Montagewerkzeugs in der Aufnahmegeometrie möglich ist, so dass die Aufnahmegeometrie einen Drehanschlag bildet, der eine Spielfreiheit beim Wechsel der Drehrichtung des Montagewerkzeugs erlaubt.

In der Praxis kann weiter zusätzlich oder wieder alternativ vorgesehen sein, dass die Aufnahmegeometrie durch eine Auslauföffnung zugänglich ist. Die Auslauföffnung ist die Öffnung der hier beschriebenen Auslaufeinheit und/oder der hier beschriebenen Sanitärarmatur, durch welche im Betrieb ein Wasserstrahl austreten kann. Aufgrund der Zugänglichkeit durch die Auslauföffnung kann der für den Wasserstrahl bereitstehende Strömungsquerschnitt besonders groß sein, wie beschrieben. Zudem ist die Aufnahmegeometrie gut erreichbar und gleichzeitig für den Benutzer bei der üblichen Verwendung der Auslaufeinheit nicht sichtbar, so dass eine mit der Auslaufeinheit ausgestattete Sanitärarmatur besonders hochwertig wirkt.

In der Praxis kann an der Auslauföffnung, insbesondere an der Auslauföffnung der sanitären Auslaufeinheit, eine Auslaufstruktur ausgebildet oder angeordnet sein. Die Auslaufstruktur kann insbesondere stromabwärts der Aufnahmegeometrie an der Auslauföffnung ausgebildet oder angeordnet sein.

Die Auslaufstruktur kann insbesondere eine Gitterstruktur aufweisen, wobei die Gitterstruktur Durchbrüche aufweist, durch welche das Montagewerkzeug mindestens mit einem Abschnitt, insbesondere mit einem die Gegengeometrie aufweisenden Abschnitt, hindurchführbar ist. Das Montagewerkzeug, insbesondere die Struktur der Gegengeometrie, ist dabei entsprechend umgekehrt, d.h. geometrisch passend, auf diese Durchbrüche abgestimmt.

Die Auslaufstruktur kann insbesondere mindestens zwei verschiedene Arten von Durchbrüchen aufweisen. Dabei kann eine erste Art von Durchbrüchen ausschließlich für das Durchleiten eines Fluids ausgebildet sein. Eine zweite Art von Durchbrüchen kann für das Durchleiten eines Fluids und für das Hindurchführen des beschriebenen Abschnitts des Montagewerkzeugs, insbesondere die Gegengeometrie, ausgebildet sein. Die Durchbrüche der zweiten Art von Durchbrüchen können größer sein als die Durchbrüche der ersten Art von Durchbrüchen. Insbesondere kann die Erstreckung der Durchbrüche der zweiten Art von Durchbrüchen in der Umfangsrichtung der sanitären Auslaufeinheit größer sein als die Erstreckung der Durchbrüche der ersten Art von Durchbrüchen in der Umfangsrichtung. Zusätzlich oder alternativ kann die zweite Art von Durchbrüchen an einem radial äußeren Rand der Auslaufstruktur ausgebildet sein, insbesondere derart, dass der durch die Durchbrüche der zweiten Art von Durchbrüchen hindurchgeführte, beschriebene Abschnitt des Montagewerkzeugs an der innenliegenden Aufnahmegeometrie anliegen kann.

In der Praxis kann weiter zusätzlich oder wieder alternativ vorgesehen sein, dass das Gewinde und die Greiffläche insbesondere jeweils aus einer Komponente aus Metall gebildet sind. Wenn diese Bestandteile aus Metall gebildet sind, harmoniert die sanitäre Auslaufeinheit optisch mit dem zumeist metallisch glänzenden Wasserauslauf einer Sanitärarmatur. Zudem können diese aus Metall gebildeten Bestandteile besonders beständig sein.

Alternativ kann es in der Praxis vorgesehen sein, dass das Gewinde und die Greiffläche insbesondere jeweils aus einer Komponente aus hartem Kunststoff gebildet sind. Diese aus einem harten Kunststoff gebildeten Bestandteile können ebenfalls besonders beständig sein.

Wieder alternativ kann es in der Praxis vorgesehen sein, dass das Gewinde zumindest teilweise aus einer harten Komponente und die Greiffläche zumindest teilweise aus einer weichen Komponente ausgebildet ist.

Die harte Komponente kann insbesondere eine Festigkeit aufweisen, die der sanitären Auslaufeinheit eine für die bestimmungsgemäße Verwendung ausreichend hohe Stabilität verleiht.

Die weiche Greiffläche kann bei dem Ansetzen des Montagewerkzeugs an der sanitären Auslaufeinheit und/oder dem Betätigen des Montagewerkzeugs von dem Verwender besonders gut gegriffen werden. Die weiche Ausgestaltung der Greiffläche erleichtert, insbesondere aufgrund einer von der weichen Komponente bewirkten besonderen Haptik, das Auffinden der Greiffläche und der in einer dazu vorbestimmten Positionierung angeordneten Aufnahmegeometrie ohne Sichtkontrolle durch den Verwender mittels seiner Finger. Die weiche Ausgestaltung der Greiffläche ermöglicht somit eine intuitiv erfassbare richtige Montage und/oder Demontage der Auslaufeinheit. Außerdem kann die Greiffläche nachgeben und einen festeren Halt mit den Fingern des Verwenders ermöglichen, wenn dieser die sanitäre Auslaufeinheit an dem Wasserauslauf ansetzt.

Darüber hinaus kann mit einem weichen Werkstoff, aus dem die weiche Komponente gebildet ist, ein hoher Reibkoeffizient erreichen werden. Wenn die sanitäre Auslaufeinheit so in einem Wasserauslauf angeordnet ist, dass die weiche Komponente zumindest teilweise einen Abschnitt des Wasserauslaufs kontaktiert, kann ein besonders fester Sitz der sanitären Auslaufeinheit bewirkt werden.

In der Praxis kann weiter zusätzlich oder wieder alternativ vorgesehen sein, dass die Aufnahmegeometrie in einem orthogonal zu einer Längsachse, insbesondere in einem orthogonal zu der hier beschriebenen Längsachse, der sanitären Auslaufeinheit orientierten Querschnitt zumindest abschnittsweise unrund ausgebildet ist. Mit einer unrunden Ausbildung ist eine Geometrie gemeint, die nicht kreisförmig ist. Mit einer unrunden Ausbildung kann die beschriebene formschlüssige Verbindung besonders effektiv und einfach ausgebildet werden. Denn mit der unrunden Aufnahmegeometrie können in einer Drehrichtung wirkende Kräfte übertragen werden, so dass das hier beschriebene übertragene Drehmoment besonders hoch sein kann. Mit einer kreisförmig ausgebildeten Aufnahmegeometrie können hingegen im Wesentlichen Reibkräfte von der Gegengeometrie auf die Aufnahmegeometrie übertragen werden, so dass das übertragene Drehmoment vergleichsweise gering ist.

Die in einem orthogonal zu der hier beschriebenen Längsachse orientierten Querschnitt zumindest abschnittsweise unrund ausgebildete Aufnahmegeometrie kann beispielsweise abschnittsweise oder vollständig elliptisch, vieleckig oder als eine Kombination von verschiedenen, zusammengesetzten Geometrien ausgebildet sein.

In der Praxis kann weiter zusätzlich oder wieder alternativ vorgesehen sein, dass die Aufnahmegeometrie mindestens zwei in einer Umfangsrichtung der sanitären Auslaufeinheit alternierend angeordnete, geometrisch unterschiedlich ausgebildete Abschnitte aufweist. Dadurch kann die Aufnahmegeometrie einfach hergestellt werden und gleichzeitig eine sichere Aufnahme der Gegengeometrie ermöglichen.

Insbesondere kann die Aufnahmegeometrie, wie beschrieben, zumindest teilweise von der Innenseite der hülsenförmig ausgebildeten sanitären Auslaufeinheit ausgebildet werden. In diesem Fall können sich beispielsweise runde Abschnitte der Innenseite in der Umfangsrichtung der sanitären Auslaufeinheit mit geometrisch davon abweichend ausgebildeten Abschnitten abwechseln.

Die zwei in der Umfangsrichtung der sanitären Auslaufeinheit alternierend angeordneten, geometrisch unterschiedlich ausgebildeten Abschnitte können insbesondere äquidistant angeordnet sein. Dadurch kann eine Kraft, die von dem Montagewerkzeug auf die Aufnahmegeometrie übertragen wird, besonders gleichmäßig verteilt werden.

In der Praxis kann weiter zusätzlich oder wieder alternativ vorgesehen sein, dass die Aufnahmegeometrie runde Abschnitte und gegenüber den runden Abschnitten zu einem Zentrum, insbesondere dem hier beschriebenen Zentrum, der sanitären Auslaufeinheit hervorragende Abschnitte aufweist. Insbesondere kann die Aufnahmegeometrie, wie beschrieben, zumindest teilweise von der Innenseite der hülsenförmig ausgebildeten sanitären Auslaufeinheit ausgebildet werden. In diesem Fall können zusätzlich oder alternativ zu der beschriebenen Ausbildung der Aufnahmegeometrie gegenüber den runden Abschnitten der Innenseite geometrisch davon abweichend ausgebildete Abschnitte von der Innenseite radial nach innen hervorragen.

Aufgrund der zu dem Zentrum hervorragenden Abschnitte kann die Außengeometrie der sanitären Auslaufeinheit, welche üblicherweise auf eine standardisierte Innengeometrie des Wasserauslaufs von Sanitärarmaturen abgestimmt ist, gegenüber bekannten sanitären Auslaufeinheiten unverändert bleiben und gleichzeitig die Aufnahmegeometrie besonders einfach hergestellt werden.

In der Praxis kann weiter zusätzlich oder wieder alternativ vorgesehen sein, dass die Aufnahmegeometrie runde Abschnitte und gegenüber den runden Abschnitten von einem Zentrum, insbesondere dem hier beschriebenen Zentrum, der sanitären Auslaufeinheit nach außen hervorragende Abschnitte aufweist.

Mit den von dem Zentrum nach außen hervorragenden Abschnitten sind beispielsweise abschnittsweise ausgebildete Aussparungen in einer Wandung der sanitären Auslaufeinheit gemeint, in welche beispielsweise Elemente des in die sanitäre Auslaufeinheit eingesetzten Montagewerkzeugs hineinragen können. Diese Elemente können beispielsweise geometrisch mit den Aussparungen korrespondieren oder zumindest so dimensioniert sein, dass sie mit großzügiger Spielfreiheit in die Aussparungen in der Wandung hineinpassen. Beispielweise können die Aussparungen dergestalt sein, dass Elemente des Montagewerkzeugs in Form eines oder mehrerer Stifte und/oder einer oder mehrerer Kugeln in die Aussparungen eingreifen können. Die Aussparungen können teilweise in die Wandung hineinragen oder die Wandung vollständig durchdringen. Wenn die Aussparungen die Wandung vollständig durchdringen und die Aussparungen an einer Abströmseite der sanitären Auslaufeinheit angrenzen, kann die Wandung an der Abströmseite insbesondere gezackt ausgebildet sein, beispielsweise indem die Wandung ein Sägezahnprofil, ein Zick-Zack-Profil und/oder ein Profil in Form von Zinnen aufweist. Alternativ oder zusätzlich kann die Wandung an der Abströmseite beispielsweise ein wellenförmiges Profil sein. Wie erwähnt, kann das Montagewerkzeug Elemente aufweisen, die mit einem oder mehreren der beschriebenen Profile geometrisch korrespondieren.

Die hier beschriebene Ausbildung der Aufnahmegeometrie mit runden Abschnitten und gegenüber den runden Abschnitten von dem Zentrum nach außen hervorragenden Abschnitten kann insbesondere in Verbindung mit der hülsenförmig ausgebildeten sanitären Auslaufeinheit vorteilhaft sein. In diesem Fall kann die im Wesentlichen hülsenförmig ausgebildete Wandung die Aussparungen und/oder Durchbrüche für eine Aufnahme der Gegengeometrie des Montagewerkzeugs aufweisen.

In der Praxis kann weiter zusätzlich oder wieder alternativ vorgesehen sein, dass die Aufnahmegeometrie Abschnitte aufweist, die jeweils mindestens eine transversal zu einer Umfangsrichtung, insbesondere zu der hier beschriebenen Umfangsrichtung, der sanitären Auslaufeinheit ausgebildete Kontaktfläche aufweist. Wenn die Aufnahmegeometrie Abschnitte mit den Kontaktflächen aufweist, und insbesondere wenn die Gegengeometrie des Montagewerkzeugs daran anlegbare Gegenkontaktflächen aufweist, kann das Montagewerkzeug besonders sicher an der sanitären Auslaufeinheit angesetzt werden und eine Drehung von dem Montagewerkzeug besonders gut auf die sanitäre Auslaufeinheit übertragen werden.

Die Kontaktflächen können insbesondere orthogonal zu der Umfangsrichtung der sanitären Auslaufeinheit ausgebildet sein. Zusätzlich oder alternativ können die Kontaktflächen parallel zu der Längsachse der sanitären Auslaufeinheit ausgerichtet sein. Aufgrund der orthogonal ausgebildeten und/oder parallel ausgerichteten Kontaktflächen kann ein Drehmoment besonders gut von dem Montagewerkzeug auf die Aufnahmegeometrie übertragen werden.

Beispielsweise kann, wenn die Aufnahmegeometrie die alternierend angeordneten, geometrisch unterschiedlich ausgebildeten Abschnitte aufweist, mindestens einer dieser Abschnitte die Kontaktflächen aufweisen. Zusätzlich oder alternativ kann, wenn die Aufnahmegeometrie die runden Abschnitte und die von den runden Abschnitten geometrisch abweichende Abschnitte aufweist, mindestens einer der von den runden Abschnitten abweichenden Abschnitte die Kontaktflächen aufweisen.

In der Praxis kann weiter zusätzlich oder wieder alternativ vorgesehen sein, dass die Aufnahmegeometrie Rippen aufweist. Mit den Rippen kann eine besonders einfach herstellbare Aufnahmegeometrie gebildet und ein sicherer Halt für das Montagewerkzeug bereitgestellt werden.

Die Rippen können insbesondere an einer Innenseite der sanitären Auslaufeinheit ausgebildet sein. Weiter insbesondere können die Rippen an der Innenseite der hülsenförmigen sanitären Auslaufeinheit ausgebildet sein. Durch die Ausbildung der Rippen an der Innenseite kann die Außengeometrie der sanitären Auslaufeinheit gegenüber bekannten sanitären Auslaufeinheiten unverändert bleiben, mit den damit verbundenen, hier beschriebenen Vorteilen.

Zusätzlich oder alternativ können sich die Rippen über nur einen Anteil der Länge der sanitären Auslaufeinheit entlang einer Längsachse, insbesondere der hier beschriebenen Längsachse, erstrecken. Insbesondere können die Rippen 10 % bis 50 %, bevorzugt 20 % bis 30%, der Länge der sanitären Auslaufeinheit entlang der Längsachse L aufweisen.

In der Praxis kann weiter zusätzlich oder wieder alternativ vorgesehen sein, dass die Aufnahmegeometrie von der harten Komponente gebildet ist.

Zusätzlich oder alternativ kann die Aufnahmegeometrie einstückig mit dem Gewinde ausgebildet sein.

Wenn die Aufnahmegeometrie von der harten Komponente gebildet ist und/oder einstückig mit dem Gewinde ausgebildet ist, kann eine Drehung von dem Montagewerkzeug direkt auf die sanitäre Auslaufeinheit und insbesondere auf das Gewinde übertragen werden.

In der Praxis kann weiter zusätzlich oder wieder alternativ vorgesehen sein, dass ein Abschnitt der einen Komponente die andere Komponente durchdringt. Insbesondere kann ein Abschnitt der harten Komponente einen Abschnitt der weichen Komponente durchdringen. Zusätzlich oder alternativ kann ein Abschnitt der weichen Komponente einen Abschnitt der harten Komponente durchdringen.

Somit kann eine besonders feste Verbindung zwischen harter und weicher Komponente sichergestellt werden. Außerdem lassen sich weitere Formen von harter und/oder weicher Komponente realisieren, ohne die Stabilität der Verbindung der Komponenten zu beeinträchtigen.

In der Praxis kann weiter zusätzlich oder wieder alternativ vorgesehen sein, dass die Greiffläche mit dem Gewinde fest verbunden ist. Somit kann eine Kraft besonders sicher und/oder direkt von der Greiffläche auf das Gewinde übertragen werden, und umgekehrt. Beispielsweise kann das Gewinde durch ein Bewegen der Greiffläche in die Richtung des Wasserauslaufs gegen den Wasserauslauf gedrückt werden. Ebenso kann beispielsweise eine von der harten Komponente, die das Gewinde ausbildet, eine Kraft auf die Greiffläche übertragen werden.

In der Praxis kann weiter zusätzlich oder wieder alternativ vorgesehen sein, dass die weiche Komponente ein Dichtelement ausbildet. Somit kann ein separates Dichtelement verzichtbar sein. Die Auslaufeinheit kann aus weniger Einzelteilen bestehen, was die Herstellung und/oder Montage vereinfacht.

In der Praxis kann weiter zusätzlich vorgesehen sein, dass das Dichtelement vorzugsweise in radialer Richtung über die harte Komponente übersteht.

Somit kann die harte Komponente außenseitig abgedichtet werden. Es ist somit möglich, dass die weiche Komponente beim Einschrauben der Auslaufeinheit zwischen der harten Komponente und dem Wasserauslauf verquetscht wird. Somit wird eine besonders ausgeprägte Abdichtung erreicht. Diese Abdichtung kann beispielsweise derart ausgebildet sein, dass das Gewinde von beiden Seiten entlang der Längsachse abgedichtet ist. Dadurch kann das Gewinde vor Ablagerungen wie Kalk geschützt sein. Damit ist die Auslaufeinheit auch unter harten Einsatzbedingungen nach langer Zeit gut demontierbar.

In der Praxis kann weiter zusätzlich oder wieder alternativ vorgesehen sein, dass die weiche Komponente wenigstens zwei Dichtelemente ausbildet.

Somit kann die Abdichtungswirkung erhöht werden. Die Dichtelemente können beispielsweise so in dem Gewinde angeordnet sein, dass ein Gewindegang optimal abgedichtet wird. Beispielsweise kann das Gewinde als ein mehrgängiges Gewinde ausgebildet sein, wobei ein Dichtelement pro Gewindegang ausgebildet ist.

In der Praxis kann weiter zusätzlich oder wieder alternativ vorgesehen sein, dass jeweils zwei Dichtelemente einander gegenüberliegen. Alternativ oder zusätzlich kann vorgesehen sein, dass die Dichtelemente in Umfangsrichtung gleichmäßig verteilt sind.

Somit gleichen sich in eingeschraubtem Zustand der Auslaufeinheit die resultierenden Verpresskräfte aus. Somit kann ein Verkippen der Auslaufeinheit während des Einschraubens minimiert oder vermieden werden. Die Gefahr des Eindringens von Wasser in das Gewinde mit nachfolgender Ablagerung von anorganischen Salzen wie Kalk kann verringert oder vermieden werden. Somit kann die Gefahr, dass sich die Auslaufeinheit aufgrund der genannten Ablagerungen nicht mehr lösen lässt, verringert oder vermieden werden.

In der Praxis kann weiter zusätzlich oder wieder alternativ vorgesehen sein, dass das Dichtelement umlaufend ausgeführt ist. Alternativ oder zusätzlich kann vorgesehen sein, dass das Dichtelement das Gewinde zumindest teilweise bedeckend ausgeführt ist.

Somit kann eine Dichtwirkung im gesamten Umfangsbereich der Auslaufeinheit erzielt werden. Die Dichtwirkung kann sich auf Teile des Gewindes erstrecken. Die Dichtwirkung kann auch beabstandet von dem Gewinde genutzt werden. Die Überdeckung des Gewindes mit dem Dichtelement kann zur kraft- und/oder formschlüssigen Verbindung der harten mit der weichen Komponente genutzt werden. Das Dichtelement kann sich beispielsweise in axialer Richtung, d.h. entlang der Längsachse, und/oder in radialer Richtung erstrecken. Das Dichtelement kann auch beabstandet zu dem Gewinde unterhalb oder oberhalb des Gewindes entlang der Längsachse ausgeführt sein. Das Dichtelement kann auch auf dem Gewinde ausgeführt sein.

In der Praxis kann weiter zusätzlich oder wieder alternativ vorgesehen sein, dass das Dichtelement auf einen Umfangsabschnitt beschränkt ist.

Somit kann die Dichtwirkung je nach Ausgestaltung der Auslaufeinheit an verschiedenen Stellen punktuell genutzt werden. Im Fall der Ausgestaltung des Dichtelements in einem Gewindegang kann eine Beschränkung des Dichtelements eine ausreichende Dichtwirkung erzielen. Somit sind Materialeinsparungen möglich.

In der Praxis kann weiter zusätzlich oder wieder alternativ vorgesehen sein, dass ein Oberflächenbereich der Auslaufeinheit, in dem sich Wassertropfen oder Wasserablagerungen sammeln können, mit einer wasserabweisenden, insbesondere weichen und/oder harten, Komponente versehen ist. Somit lassen sich Kalkablagerungen vermeiden oder reduzieren.

In der Praxis kann weiter zusätzlich oder wieder alternativ vorgesehen sein, dass die weiche Komponente eine Auslaufstruktur umfasst.

Die Auslaufstruktur kann derart ausgebildet sein, dass ein aus der Auslaufeinheit bestimmungsgemäß austretender Wasserstrahl vorteilhaft formbar ist. Ein separates Bauteil mit einer Auslaufstruktur kann somit verzichtbar sein. Das Dichtelement und die Auslaufstruktur können insbesondere einstückig ausgebildet sein. Die Auslaufstruktur kann somit aus einem weichen Material geformt sein. Dies ermöglicht ein Entfernen von möglichen Kalkrückständen an der Auslaufstruktur durch eine Verformung der Auslaufstruktur, beispielsweise mit den Fingern des Verwenders.

In der Praxis kann weiter zusätzlich oder wieder alternativ vorgesehen sein, dass die harte Komponente mindestens eine einen Abschnitt der weichen Komponente enthaltende Aussparung aufweist.

Somit kann die Festigkeit der Verbindung zwischen der harten und der weichen Komponente erhöht werden. Eine Auslaufeinheit mit diesem Merkmal kann ferner einfach hergestellt werden, indem zunächst die harte Komponente in einer Form hergestellt und danach in derselben Form die weiche Komponente hinzugefügt wird. Beispielsweise ist es so möglich, mehrere an einer Außenseite der harten Komponente präsentierte Abschnitte der weichen Komponente innen miteinander zu verbinden. Dies lässt eine vorteilhafte optische Ausgestaltung zu. Außerdem kann die Stabilität der Verbindung der außen präsentierten Abschnitte der weichen Komponente mit der harten Komponente, die beispielsweise hinter der weichen Komponente liegen kann, besonders groß sein.

In der Praxis kann weiter zusätzlich oder wieder alternativ vorgesehen sein, dass die harte Komponente wenigstens einen Bereich der weichen Komponente verstärkt.

Somit kann die Festigkeit von Abschnitten der weichen Komponente je nach Ausgestaltung der harten Komponente und der weichen Komponente eingestellt werden. Es ist beispielweise möglich, dass die Greiffläche gegenüber dem Dichtelement oder den Dichtelementen verstärkt ausgebildet ist. Die Verstärkung kann insbesondere durch ein Hinterfüttern oder Ausfüllen eines Bereichs der weichen Komponente mit der harten Komponente erfolgen. Somit kann eine vorteilhafte Haptik der Greiffläche und/oder eine vorteilhafte Kraftübertragung von der Aufnahmegeometrie auf die weiche Komponente während des Einschraubens erreicht werden.

In der Praxis kann weiter zusätzlich oder wieder alternativ vorgesehen sein, dass die weiche Komponente in einem Oberflächenbereich auf der harten Komponente angeordnet ist, wobei Höhenunterschiede eines Profils der harten Komponente durch die weiche Komponente verändert, insbesondere vergrößert oder verkleinert, sind. Somit lassen sich beispielsweise glatte Oberflächen mit gut greifbaren Profilen kombinieren. So lassen sich an verschiedenen Stellen harte und/oder weiche Zonen ausbilden, die an der Bauteiloberfläche erkennbar und/oder ertastbar sein können.

In der Praxis kann weiter zusätzlich oder wieder alternativ vorgesehen sein, dass die sanitäre Auslaufeinheit eine das Gewinde und/oder die Greiffläche tragende Befestigungshülse aufweist. Zusätzlich oder alternativ kann die sanitäre Auslaufeinheit eine Strahlreglerkartusche aufweisen, insbesondere wobei die Strahlreglerkartusche in die Befestigungshülse eingesetzt ist. Die sanitäre Auslaufeinheit kann dann als ein Strahlregler ausgebildet sein, bei dem ein Mundstück mit einer harten und einer weichen Komponente ausgebildet ist.

In der Praxis kann weiter zusätzlich oder wieder alternativ vorgesehen sein, dass das Gewinde axial, d.h. entlang der Längsachse der sanitären Auslaufeinheit, zwischen der Greiffläche und einem Dichtelement, insbesondere dem hier beschriebenen mindestens einen Dichtelement, angeordnet ist. Dabei kann die weiche Komponente das Dichtelement und die Greiffläche zumindest teilweise bilden. Somit kann ein Mundstück mit Dichtung einstückig ausgebildet werden.

Zur Lösung der genannten Aufgabe sind erfindungsgemäß auch die Merkmale des nebengeordneten, auf eine Sanitärarmatur gerichteten Anspruchs vorgesehen. Insbesondere wird somit zur Lösung der genannten Aufgabe eine Sanitärarmatur mit einer hier beschriebenen sanitären Auslaufeinheit vorgeschlagen.

Somit lassen sich die beschriebenen Vorteile der beschriebenen sanitären Auslaufeinheit mit der Sanitärarmatur nutzen.

Beispielsweise kann die Sanitärarmatur einen Wasserauslauf aufweisen. Insbesondere, wenn die sanitäre Auslaufeinheit ein Mundstück ist, kann die sanitäre Auslaufeinheit mit einem insbesondere stirnseitig ausgebildeten Gegenanschlag des Wasserauslaufs zusammenwirken. Zusätzlich oder alternativ kann, wenn die sanitäre Auslaufeinheit den zwischen dem Gewinde und der Greiffläche insbesondere außenliegenden, zumindest teilweise in der Einsetzrichtung der Auslaufeinheit wirkenden Anschlag aufweist, der Anschlag mit einem Gegenanschlag, insbesondere dem beschriebenen Gegenanschlag, des Wasserauslaufs zusammenwirken. Zusammenwirken bedeutet, dass eine der weiteren Einsetzbewegung entgegenwirkende Kraft erzeugt wird, insbesondere durch physischen Kontakt.

Zur Lösung der genannten Aufgabe sind erfindungsgemäß auch die Merkmale des nebengeordneten, auf ein Montagewerkzeug gerichteten Anspruchs vorgesehen. Insbesondere wird somit zur Lösung der genannten Aufgabe ein Montagewerkzeug für die hier beschriebene sanitäre Auslaufeinheit vorgeschlagen, bei welchem eine Gegengeometrie geometrisch passend zu der Aufnahmegeometrie der sanitären Auslaufeinheit ausgebildet ist.

Mit dem Merkmal der geometrisch zueinander passenden Aufnahmegeometrie und Gegengeometrie ist insbesondere gemeint, dass diese beiden Geometrien derart ausgebildet sind, dass eine Anordnung ineinander möglich ist. Somit ist eine Bewegung, insbesondere eine Drehbewegung, von der Gegengeometrie auf die Aufnahmegeometrie übertragbar.

Die Gegengeometrie kann insbesondere formschlüssig mit der Aufnahmegeometrie verbindbar ausgebildet sein.

Die in Verbindung mit den übrigen Erfindungsgegenständen beschriebenen Merkmale des Montagewerkzeugs sind auf das hier beschriebene Montagewerkzeug übertragbar. Auch die auf das Montagewerkzeug abgestimmten Merkmale der sanitären Auslaufeinheit sind in umgekehrter Ausbildung abgestimmt auf das Montagewerkzeug übertragbar.

Mit dem so ausgebildeten Montagewerkzeug ergeben sich die im Zusammenhang mit der sanitären Auslaufeinheit beschriebenen Vorteile. Zudem kann das Montagewerkzeug für eine Montage und/oder Demontage mehrerer verschiedener sanitärerer Auslaufeinheiten verwendet werden.

Das Montagewerkzeug kann beispielsweise ebenfalls hülsenförmig ausgebildet sein. Zusätzlich oder alternativ kann das Montagewerkzeug an einem der Gegengeometrie gegenüberliegenden Ende eine oder eine Mehrzahl von insbesondere als Flügel ausgebildeten Griffelementen aufweisen. Diese Griffelemente können dazu dienen, dass ein Verwender händisch ein hohes Drehmoment aufbringen kann.

Zur Lösung der genannten Aufgabe sind erfindungsgemäß auch die Merkmale des nebengeordneten, auf ein System gerichteten Anspruchs vorgesehen. Insbesondere wird somit zur Lösung der genannten Aufgabe ein System vorgeschlagen, welches eine hier beschriebene sanitäre Auslaufeinheit oder eine hier beschriebene Sanitärarmatur und ein Montagewerkzeug mit einer Gegengeometrie aufweist, wobei die Aufnahmegeometrie der sanitären Auslaufeinheit und die Gegengeometrie des Montagewerkzeugs geometrisch passend zueinander ausgebildet sind. Das Montagewerkzeug kann insbesondere das hier beschriebene Montagewerkzeug sein. Mit dem Merkmal der geometrisch zueinander passenden Aufnahmegeometrie und Gegengeometrie ist insbesondere gemeint, dass diese beiden Geometrien derart ausgebildet sind, dass eine Bewegung, insbesondere eine Drehbewegung, von der Gegengeometrie auf die Aufnahmegeometrie übertragbar ist.

Die Aufnahmegeometrie und die Gegengeometrie können insbesondere derart ausgebildet sein, dass eine mechanische und bevorzugt eine formschlüssige Verbindung zwischen der Aufnahmegeometrie und der Gegengeometrie herstellbar ist.

Zusätzlich oder alternativ können die Aufnahmegeometrie und die Gegengeometrie geometrisch komplementär zueinander ausgebildet sein.

Bevorzugt können die Aufnahmegeometrie und die Gegengeometrie, derart ausgebildet sein, dass die sanitäre Auslaufeinheit und das Montagewerkzeug nach dem Schlüssel-Schloss-Prinzip zusammenwirken können.

Weiter zusätzlich oder wieder alternativ können die Aufnahmegeometrie und die Gegengeometrie aus dem gleichen Werkstoff gebildet sein, insbesondere aus dem Werkstoff, aus dem die harte Komponente gebildet ist.

Hinsichtlich der mit dem System erzielten Vorteile wird explizit auch auf die Beschreibung der Merkmale der übrigen Erfindungsgegenstände und der beschriebenen, damit verbundenen Vorteile verwiesen.

Zur Lösung der genannten Aufgabe sind erfindungsgemäß auch die Merkmale des nebengeordneten, auf eine Baureihe von sanitären Auslaufeinheiten gerichteten Anspruchs vorgesehen. Insbesondere wird somit zur Lösung der genannten Aufgabe eine Baureihe von sanitären Auslaufeinheiten vorgeschlagen, die mindestens zwei Varianten von sanitären Auslaufeinheiten umfasst, wobei eine erste Variante eine hier beschriebene sanitäre Auslaufeinheit ist, wobei eine zweite Variante eine stirnseitig und/oder außenseitig ausgebildete Aufnahmegeometrie aufweist, und wobei die Aufnahmegeometrie der ersten Variante und die Aufnahmegeometrie der zweiten Variante geometrisch passend zu einer Gegengeometrie eines gemeinsamen Montagewerkzeugs ausgebildet sind.

Die Aufnahmegeometrie der ersten Variante und die Aufnahmegeometrie der zweiten Variante können insbesondere geometrisch passend zu einer Gegengeometrie eines gemeinsamen, hier beschriebenen Montagewerkzeugs ausgebildet sein.

Insbesondere können die Aufnahmegeometrie der beiden Varianten geometrisch komplementär zu der Gegengeometrie ausgebildet sein.

Die in Verbindung mit den übrigen Erfindungsgegenständen beschriebenen Merkmale der sanitären Auslaufeinheit sind auf die erste Variante übertragbar. Zusätzlich oder alternativ sind die in Verbindung mit den übrigen Erfindungsgegenständen beschriebenen Merkmale des Montagewerkzeugs auf das hier beschriebene Montagewerkzeug übertragbar. Auch die auf das Montagewerkzeug abgestimmten Merkmale der sanitären Auslaufeinheit sind in umgekehrter Ausbildung abgestimmt auf das Montagewerkzeug übertragbar.

Mit der so ausgebildeten Baureihe ergeben sich die im Zusammenhang mit der sanitären Auslaufeinheit beschriebenen Vorteile in Bezug auf zumindest die erste Variante von sanitären Auslaufeinheiten. Ferner ist es somit möglich, eine Mehrzahl von Varianten von sanitären Auslaufeinheiten der Baureihe mit einem einzigen Montagewerkzeug montieren oder demontieren zu können. Die Wiederverwendbarkeit des Montagewerkzeugs reduziert den Materialverbrauch, Kosten und möglichen Abfall.

Die zweite Variante der sanitären Auslaufeinheit kann beispielsweise als ein Strahlregler ausgebildet sein. Zusätzlich oder alternativ kann die Aufnahmegeometrie der zweiten Variante zumindest teilweise von Belüftungsschlitzen zum Belüften eines durch die zweite Variante strömenden Wasserstrahls ausgebildet sein.

Zur Lösung der genannten Aufgabe sind erfindungsgemäß auch die Merkmale des nebengeordneten, auf ein Verfahren gerichteten Anspruchs vorgesehen. Insbesondere wird somit zur Lösung der genannten Aufgabe ein Verfahren zur Ausbildung oder Zerlegung einer Sanitärarmatur mit einer hier beschriebenen sanitären Auslaufeinheit unter Verwendung eines Montagewerkzeugs mit einer Gegengeometrie, insbesondere des hier beschriebenen Montagewerkzeugs, vorgeschlagen. Das Verfahren umfasst die folgenden Schritte:
- Ansetzen der Gegengeometrie des Montagewerkzeugs an der Aufnahmegeometrie der sanitären Auslaufeinheit,
- Drehen des Montagewerkzeugs um eine oder die Längsachse der sanitären Auslaufeinheit.

Insbesondere können die Aufnahmegeometrie der sanitären Auslaufeinheit und die Gegengeometrie des Montagewerkzeugs geometrisch passend zueinander ausgebildet sein.

Wenn das Verfahren angewendet wird, um eine Sanitärarmatur auszubilden, kann zusätzlich vorgesehen sein, dass die sanitäre Auslaufeinheit an einem Wasserauslauf der Sanitärarmatur positioniert wird. Insbesondere kann die sanitäre Auslaufeinheit zunächst an dem Wasserauslauf positioniert werden und anschließend die Gegengeometrie des Montagewerkzeugs an der Aufnahmegeometrie angesetzt und das Montagewerkzeug in einer Einschraubrichtung gedreht werden.

Mit dem beschriebenen Verfahren ist es besonders einfach, die sanitäre Auslaufeinheit in einen Wasserauslauf einzubringen und so die Sanitärarmatur auszubilden. Ebenso ist es besonders einfach, die Sanitärarmatur zu demontieren.

Die Erfindung wird nachfolgend anhand von Ausführungsbeispielen näher beschrieben, ist jedoch nicht auf die Ausführungsbeispiele beschränkt. Weitere Ausführungsbeispiele ergeben sich durch Kombination der Merkmale einzelner oder mehrerer Ansprüche untereinander und/oder mit einzelnen oder mehreren Merkmalen des Ausführungsbeispiels.

Es zeigt:
- Figur 1: die hier beschriebene sanitäre Auslaufeinheit und ein beabstandet angeordnetes Montagewerkzeug, in einer Ansicht von schräg unten,
- Figur 2: die sanitäre Auslaufeinheit aus Figur 1 mit dem daran angesetzten Montagewerkzeug aus Figur 1, in einer längsgeschnittenen Darstellung,
- Figur 3: die sanitäre Auslaufeinheit aus Figur 1 mit dem daran angesetzten Montagewerkzeug aus Figur 1, in einer Ansicht von der Seite
- Figur 4: eine alternative Ausführungsform der hier beschriebenen sanitären Auslaufeinheit mit einem Vorsatzsieb in einer perspektivischen Darstellung, mit einer vergrößerten Darstellung eines Dichtelements,
- Figur 5: eine alternative Ausführungsform der hier beschriebenen sanitären Auslaufeinheit in einer seitlichen Ansicht mit einer vergrößerten Darstellung eines Dichtelements,
- Figur 6: eine alternative Ausführungsform der hier beschriebenen sanitären Auslaufeinheit im Verwendungszustand mit einem Vorsatzsieb und einer Strahlreglerkartusche, in einer teilweisen Schnittansicht, mit einer vergrößerten Darstellung eines Dichtelements,
- Figur 7: eine alternative Ausführungsform der hier beschriebenen sanitären Auslaufeinheit in einer seitlichen Ansicht mit einer vergrößerten Darstellung eines Dichtelements,
- Figur 8: eine alternative Ausführungsform der hier beschriebenen sanitären Auslaufeinheit im Verwendungszustand mit einem Vorsatzsieb und einer Strahlreglerkartusche, in einer teilweisen Schnittansicht, mit einer vergrößerten Darstellung eines Dichtelements,
- Figur 9: eine alternative Ausführungsform der hier beschriebenen sanitären Auslaufeinheit in einer seitlichen Ansicht mit einer vergrößerten Darstellung eines Dichtelements,
- Figur 10: eine alternative Ausführungsform der hier beschriebenen sanitären Auslaufeinheit im Verwendungszustand mit einem Vorsatzsieb und einer Strahlreglerkartusche, in einer teilweisen Schnittansicht, mit einer vergrößerten Darstellung eines Dichtelements,
- Figur 11: eine alternative Ausführungsform der hier beschriebenen sanitären Auslaufeinheit in einer perspektivischen Ansicht von schräg oben,
- Figur 12: die sanitäre Auslaufeinheit aus Fig. 11 in einer perspektivischen Schnittansicht von oben,
- Figur 13: die sanitäre Auslaufeinheit aus Fig. 11 in einer perspektivischen Ansicht von unten,
- Figur 14: die sanitäre Auslaufeinheit aus Fig. 11 mit eingesetztem Montagewerkzeug 31 in einer Schnittdarstellung von schräg oben,
- Figur 15: eine alternative Ausführungsform der hier beschriebenen sanitären Auslaufeinheit in einer perspektivischen, teilweisen Schnittansicht,
- Figur 16: die sanitäre Auslaufeinheit aus Fig. 15 in einer perspektivischen, teilweisen Schnittansicht von unten,
- Figur 17: eine alternative Ausführungsform der hier beschriebenen sanitären Auslaufeinheit im Verwendungszustand mit einem Vorsatzsieb und einer Strahlreglerkartusche, in einer teilweisen Schnittansicht von der Seite,
- Figur 18: die sanitäre Auslaufeinheit aus Fig. 17 im Verwendungszustand in einer perspektivischen, teilweisen Schnittansicht,
- Figuren 19 bis 24: alternative Ausführungsformen der hier beschriebenen sanitären Auslaufeinheit in einer Ansicht von unten, mit geometrisch unterschiedlich ausgebildeten Aufnahmegeometrien.

Bei der nachfolgenden Beschreibung verschiedener Gegenstände und Ausführungsbeispiele der Erfindung erhalten in ihrer Funktion übereinstimmende Elemente auch bei abweichender Gestaltung oder Formgebung übereinstimmende Bezugszeichen. Zur besseren Übersicht sind in den Figuren nicht alle Bezugszeichen gesetzt, obwohl die Elemente sehr wohl in den Figuren vorhanden sein können.

Die Figur 1, Figur 2 und Figur 3 zeigen das gleiche Ausführungsbeispiel der hier beschriebenen sanitären Auslaufeinheit.

Die sanitäre Auslaufeinheit 1 weist ein Gewinde 2 und eine Greiffläche 3 auf. Das Gewinde 2 ist zumindest teilweise aus einer harten Komponente 4 gebildet und die Greiffläche 3 ist zumindest teilweise aus einer weichen Komponente 5 ausgebildet. Es ist in einer alternativen Ausführungsform der Erfindung auch möglich, dass das Gewinde 2 und die Greiffläche 3 aus Metall gebildet sind. Ebenso ist es in einer alternativen Ausführungsform der Erfindung möglich, dass das Gewinde 2 und die Greiffläche 3 aus hartem Kunststoff gebildet sind. Die harte Komponente 4 ist mit der weichen Komponente 5 stoff- und formschlüssig verbunden. Die sanitäre Auslaufeinheit 1 weist zudem eine Aufnahmegeometrie 30 für ein ebenfalls in Figur 1 bis Figur 3 gezeigtes Montagewerkzeug 31 auf.

Die Zusammenschau der sanitären Auslaufeinheit 1 und des Montagewerkzeugs 31 bildet das hier beschriebene System aus. Durch ein Einsetzen der sanitären Auslaufeinheit 1 in einen Wasserauslauf einer Sanitärarmatur kann die hier erfindungsgemäße Sanitärarmatur gebildet sein (nicht gezeigt).

Die sanitäre Auslaufeinheit 1 ist hülsenförmig ausgebildet. Die gezeigte hülsenförmige sanitäre Auslaufeinheit 1 weist insgesamt eine im Wesentlichen hohlzylindrische Gestalt mit einer runden Grundform auf. Es ist jedoch auch denkbar, dass die Grundform der hülsenförmigen sanitären Auslaufeinheit nicht rund, sondern eckig ist (nicht dargestellt). In der hülsenförmigen Auslaufeinheit ist ein als Freiraum ausgebildeter Innenraum 40 vorhanden, in welchem Bestandteile zur Beeinflussung eines Wasserstrahls angeordnet werden können, bspw. ein Strahlregler.

Die hülsenförmige sanitäre Auslaufeinheit 1 weist eine Zuströmseite A und eine Abströmseite B auf. Die Zuströmseite A und die Abströmseite B bilden - entlang einer Längsachse L betrachtet, entlang welcher die sanitäre Auslaufeinheit 1 ausgebildet ist - einander gegenüberlegende Enden der sanitären Auslaufeinheit 1. Die in den Figuren gezeigte Längsachse L bildet gleichzeitig eine Rotationsachse aus, um welche die im Wesentlichen hohlzylindrische Auslaufeinheit 1 ausgebildet ist. Gleichzeitig ist die Auslaufeinheit 1 entlang der Längsachse L in einen Wasserauslauf einer Sanitärarmatur einsetzbar.

Die sanitäre Auslaufeinheit 1 kann bestimmungsgemäß mit der Zuströmseite A voraus in einen Wasserauslauf eingebracht werden, so dass die hier beschriebene Sanitärarmatur ausgebildet werden kann. Wenn die sanitäre Auslaufeinheit 1 in einen Wasserauslauf eingebracht ist und der Wasserauslauf aktiviert wird, kann Wasser bestimmungsgemäß von der Zuströmseite A zu der sanitären Auslaufeinheit 1 zuströmen und von der Abströmseite B aus der sanitären Auslaufeinheit 1 abströmen.

Das Gewinde 2 ist an einem die Zuströmseite A aufweisenden Abschnitt der sanitären Auslaufeinheit 1 an einer Außenseite der harten Komponente 4 ausgebildet. Es weist eine Mehrzahl von in der Umfangsrichtung der sanitären Auslaufeinheit 1 ausgebildeten Gewindegängen 16 auf. Die Umfangsrichtung ist die Richtung um die in den Figuren 1 bis 3 gezeigte Längs- und Rotationsachse L.

Die Greiffläche 3 und die Aufnahmegeometrie 30 sind an einem die Abströmseite B aufweisenden Abschnitt der sanitären Auslaufeinheit 1 ausgebildet. Die Greiffläche 3 und Aufnahmegeometrie 30 liegen somit auf einer von dem Gewinde 2 angewandten Seite der sanitären Auslaufeinheit 1. Wenn die sanitäre Auslaufeinheit 1 in einen Wasserauslauf eingesetzt ist, kann ein Verwender der sanitären Auslaufeinheit 1 die Aufnahmegeometrie 30 aufgrund der hier beschriebenen Ausbildung einfach mit dem Montagewerkzeug 31 erreichen.

Die Aufnahmegeometrie 30 wird bei dem hier beschriebenen Ausführungsbeispiel von der harten Komponente 4 ausgebildet, aus welcher auch das Gewinde 2 ausgebildet ist. Die Aufnahmegeometrie 30 und das Gewinde 2 sind somit einstückig ausgebildet. Dadurch kann eine mit dem Montagewerkzeug 31 ausgeübte Drehung effektiv von dem Montagewerkzeug 31 auf das Gewinde 2 übertragen werden. Die Greiffläche 3 ist bei dem hier beschriebenen Ausführungsbeispiel von der weichen Komponente 5 ausgebildet.

Zwischen dem Gewinde 2 und der Greiffläche 3 ist radial außenliegend ein Anschlag 41 mit einer sich orthogonal zu der Längsachse L erstreckende Anschlagfläche ausgebildet. Der Anschlag 41 dient dazu, einen Gegenanschlag eines Wasserauslaufs einer Sanitärarmatur zu kontaktieren und insbesondere ein Eindrehen der Auslaufeinheit 1 in eine Sanitärarmatur zu begrenzen, so dass die Greiffläche 3 aus dem Wasserauslauf hervorragt.

Die Aufnahmegeometrie 30 besteht aus einer Mehrzahl von ersten Abschnitten 32 und einer Mehrzahl von zweiten Abschnitten 33. Die ersten Abschnitte 32 und zweiten Abschnitte 33 sind geometrisch unterschiedlich ausgebildet und in der Umfangsrichtung der sanitären Auslaufeinheit 1 alternierend angeordnet. Dabei weisen die ersten Abschnitte 32 der Aufnahmegeometrie 30 in der Umfangsrichtung zueinander gleiche Abstände auf, d.h. sie sind äquidistant angeordnet. Auch die zweiten Abschnitte 33 der Aufnahmegeometrie 30 weisen in der Umfangsrichtung zueinander gleiche Abstände auf, d.h. sie sind äquidistant angeordnet.

Die ersten Abschnitte 32 der Aufnahmegeometrie 30 werden von einem Teil der Innenseite 34 der hülsenförmigen sanitären Auslaufeinheit 1, d.h. der zu dem Zentrum der hülsenförmigen sanitären Auslaufeinheit 1 weisenden Oberfläche der hülsenförmigen sanitären Auslaufeinheit 1, und insbesondere von einem Bestandteil der harten Komponente 4 ausgebildet. Die ersten Abschnitte 32 sind somit in einem orthogonal zu der Längsachse L orientierten Querschnitt rund und insbesondere teilkreisförmig.

Die zweiten Abschnitte 33 der Aufnahmegeometrie 30 sind in Gestalt von an der Innenseite 34 der hülsenförmigen sanitären Auslaufeinheit 1 ausgebildeten Rippen 35 ausgebildet. Die Rippen 35 ragen von der Innenseite 34 der hülsenförmigen sanitären Auslaufeinheit 1 radial nach innen zum Zentrum der hülsenförmigen sanitären Auslaufeinheit 1, d.h. in die Richtung der in den Figuren 1 bis 3 gezeigten Längsachse L, hervor (vgl. auch Fig. 19). In einem orthogonal zu der Längsachse L orientierten Querschnitt ist jede Rippe 35 viereckig ausgebildet. Insbesondere ist jede Rippe 35 in dem genannten Querschnitt im Wesentlichen rechteckig ausgebildet. Aufgrund der Kombination der in dem Querschnitt orthogonal zur Längsachse L runden ersten Abschnitte 32 und der in dem Querschnitt orthogonal zur Längsachse L viereckigen zweiten Abschnitte 33 ist die Aufnahmegeometrie in dem Querschnitt orthogonal zur Längsachse L insgesamt unrund. Bei einer alternativen Ausführungsform kann das Profil der Aufnahmegeometrie 30 insbesondere aufgrund von hervorragenden Rippen und/oder aufgrund von Aussparungen in der Wandung gezackt sein, beispielsweise indem die Wandung ein Sägezahnprofil oder ein Zick-Zack-Profil aufweist. Bei einer wieder alternativen Ausführungsform kann die Wandung an der Abströmseite beispielsweise ein wellenförmiges Profil aufweisen (vgl. auch Figuren 19 bis 24). Das Montagewerkzeug 31 kann Elemente aufweisen, die geometrisch mit dem jeweiligen Profil korrespondieren.

Bei einer in den Figuren nicht gezeigten alternativen Ausbildungsform können die Rippen der hier beschriebenen Auslaufeinheit 1 in dem genannten Querschnitt trapezförmig, insbesondere mit gleichlangen Schenkeln, ausgebildet sein, insbesondere wobei die kurze Seite des Trapezes von der Innenseite 34 entfernt ausgebildet ist und die lange Seite des Trapezes an der Innenseite 34 angrenzt.

Die Rippen 35 erstrecken sich entlang der Längsachse L über eine Länge von ca. 2 mm oder über eine Länge von ca. 10 % der Länge der sanitären Auslaufeinheit 1 in der Längsachse L. Ein zu der Zuströmseite A gewandtes Ende der Rippen 35 ist schräg zu der Zuströmseite A angewinkelt, damit eine Strömung unter Ausbildung von nur geringen Turbulenzen an den Rippen 35 vorbeiströmen kann.

Aufgrund der hier beschriebenen, im Querschnitt rechteckigen Ausbildung der Rippen 35 weisen die Rippen 35 längliche Kontaktflächen 36a, 36b auf, die im Wesentlichen orthogonal zu der Umfangsrichtung der sanitären Auslaufeinheit 1 ausgebildet sind. Wenn die Rippen im Querschnitt trapezförmig ausgebildet sind, können die Kontaktflächen vollständig orthogonal zu der Umfangsrichtung der sanitären Auslaufeinheit 1 ausgebildet sein.

Die länglichen Kontaktflächen 36a, 36b sind parallel zu der Längsachse L ausgerichtet. Die Kontaktflächen 36a, 36b dienen dazu, dass das Montagewerkzeug 31 im Wesentlichen orthogonal zu der Umfangsrichtung der sanitären Auslaufeinheit 1 an der Aufnahmegeometrie 30 anliegen kann, so dass eine Kraft in der Umlaufrichtung, d.h. im Wesentlichen parallel zu dem Verlauf der Gewindegänge 16 des Gewindes 2, auf die Aufnahmegeometrie 30 übertragen werden kann. Dadurch kann das Montagewerkzeug 30 besonders sicher an der Aufnahmegeometrie angesetzt werden und eine Kraft besonders effektiv übertragen werden.

Ferner führt die Ausbildung der Aufnahmegeometrie 30 als Kombination von Teilen der Innenseite 34 der hülsenförmigen sanitären Auslaufeinheit 1 und von Rippen 35 dazu, dass das Montagewerkzeug 31 auf einfache Weise parallel zu der Längsachse L der sanitären Auslaufeinheit 1 an die Abströmseite B herangeführt und drehsicher an die Aufnahmegeometrie 30 angesetzt werden kann.

Wenn das Montagewerkzeug 31 an der Aufnahmegeometrie 30 angesetzt ist, können die Aufnahmegeometrie 30 und das Montagewerkzeug 31 eine formschlüssige Verbindung ausbilden. Diese Verbindung kann insbesondere nach dem Schlüssel-Schloss-Prinzip ausgebildet sein, d.h. die sanitäre Auslaufeinrichtung 1 kann nur mit einem Montagewerkzeug 31 in einen Wasserauslauf eingedreht oder aus einem Wasserauslauf ausgedreht werden, der eine zu der Aufnahmegeometrie 30 passende Gegengeometrie aufweist.

Zum Zweck der formschlüssigen Verbindung, insbesondere nach dem Schlüssel-Schloss-Prinzip, weist das in den Figuren 1 bis 3 gezeigte Montagewerkzeug 31 eine geometrisch zu der Aufnahmegeometrie 30 passende Gegengeometrie 37 auf.

Die Gegengeometrie 37 ist ebenfalls hülsenförmig und insbesondere hohlzylindrisch ausgebildet. Dabei ist ein Außendurchmesser der Gegengeometrie 37 geringer als ein Durchmesser der Innenseite 34 der sanitären Auslaufeinheit 1. Insbesondere ist der Außendurchmesser der Gegengeometrie 37 so gewählt, dass die Gegengeometrie 37 an der Innenseite 34 der sanitären Auslaufeinheit 1 entlanggleiten kann, wenn das Montagewerkzeug 31 an der Aufnahmegeometrie 30 angesetzt wird.

An der Stirnfläche der Gegengeometrie 37 ist ein Stufenprofil ausgebildet, das Zinnen-artige Strukturen 38 aufweist. Die Zinnen-artigen Strukturen 38 sind jeweils in einem Querschnitt viereckig und insbesondere rechteckig ausgebildet. Wenn das Montagewerkzeug 31 an der Aufnahmegeometrie 31 angesetzt ist, ragen die Zinnen-artigen Strukturen 38 entlang der Längsachse L der sanitären Auslaufeinheit 1 in die ersten Abschnitte 32 der Aufnahmegeometrie 30 hinein, so dass sie in der Umfangsrichtung jeweils von zwei Rippen 35 umgeben sind.

Wenn das so eingesetzte Montagewerkzeug 31 gedreht wird, gelangt eine Kontaktfläche 39a, 39b jeder der Zinnen-artigen Strukturen 38 der Gegengeometrie 37 infolge einer Bewegung in der Umfangsrichtung in Kontakt mit einer der Kontaktflächen 36a, 36b der Rippen 35 der Aufnahmegeometrie 30. Es ist somit unabhängig von der Drehrichtung möglich, auf einfache Weise eine Kraft von dem Montagewerkzeug 31 in Umfangsrichtung auf die sanitäre Auslaufeinheit 1 zu übertragen, um die sanitäre Auslaufeinheit 1 in einen Wasserauslauf einzudrehen oder aus einem Wasserauslauf auszudrehen.

In dem in den Figuren 1 bis 3 gezeigten Ausführungsbeispiel sind die Aufnahmegeometrie 30 und die Gegengeometrie 37 nicht komplementär ausgebildet, obwohl eine komplementäre Ausbildung ebenfalls möglich ist. In dem in den Figuren 1 bis 3 gezeigten Ausführungsbeispiel weisen die Aufnahmegeometrie 30 und die Gegengeometrie 37 in dem an der Aufnahmegeometrie 30 angesetzten Zustand des Montagewerkzeugs 31 in der Umfangsrichtung einen Abstand zueinander auf, damit die Gegengeometrie 37 eine Spielfreiheit in der Umfangsrichtung hat. Somit kann ein Verwender das Montagewerkzeug 31 besonders einfach an der sanitären Auslaufeinheit 1 ansetzen.

In den Figuren 4 bis 20 sind weitere hier beschriebene Merkmale der sanitären Auslaufeinheit 1 anhand von alternativen Ausführungsformen beschrieben, die zusätzlich oder alternativ zu den vorausgehend beschriebenen Merkmalen verwirklicht sein können. Funktionell und/oder konstruktiv zu dem vorangehend beschriebenen Ausführungsbeispiel gleichartige oder identische Bauteile und Funktionseinheiten sind mit denselben Bezugszeichen bezeichnet und nicht noch einmal gesondert beschrieben. Die Ausführungen zu den Figuren 1 bis 3 gelten daher entsprechend. Insbesondere weisen die beschriebenen alternativen Ausführungsformen alle eine Aufnahmegeometrie gemäß der vorausgehend beschriebenen Art auf, auch wenn diese in den Figuren nicht immer sichtbar ist.

Figur 4 zeigt eine hier beschriebene sanitäre Auslaufeinheit 1 mit einem Gewinde 2 und einer Greiffläche 3, wobei das Gewinde 2 aus einer harten Komponente 4 und die Greiffläche 3 aus einer weichen Komponente 5 ausgebildet ist. Die harte Komponente 4 ist mit der weichen Komponente 5 stoff- und formschlüssig verbunden. Ein Abschnitt 6 der weichen Komponente 5 durchdringt die harte Komponente 4. Ferner bildet die weiche Komponente 5 ein Dichtelement 7 aus, welches in einer vom Zentrum der sanitären Auslaufeinheit 1 abgewandten, insbesondere radialen, Richtung 8 über die harte Komponente 4 übersteht und in einer Vergrößerung dargestellt ist. Das Dichtelement 7 ist außerdem auf einen Umfangsabschnitt 9 in der Umfangsrichtung beschränkt. Ferner ist ein Vorsatzsieb 10 erkennbar, welches in die sanitäre Auslaufeinheit 1 eingesetzt ist.

Figur 5 zeigt eine hier beschriebene sanitäre Auslaufeinheit 1 in einer seitlichen Ansicht. Hierbei ist insbesondere zu erkennen, dass ein weiteres Dichtelement 11 ausgebildet ist. Beide Dichtelemente 7, 11 liegen einander gegenüber. In einer Vergrößerung ist dargestellt, dass das Dichtelement 7, wie auch das Dichtelement 11, in radialer Richtung 8 über die harte Komponente 4 übersteht.

Figur 6 zeigt eine hier beschriebene sanitäre Auslaufeinheit 1 im Verwendungszustand in einer teilweisen Schnittansicht. Die sanitäre Auslaufeinheit 1 ist in den Wasserauslauf 12 einer Sanitärarmatur 13 eingeschraubt. In der Schnittansicht sind ein Vorsatzsieb 10 und Außenrippen 14 einer Strahlreglerkartusche 24 erkennbar. Die Strahlreglerkartusche 24 ist in eine Befestigungshülse 25 eingesetzt. Somit ist der in Zusammenhang mit den Figuren 1 bis 3 beschriebene Innenraum 40 mit einem weiteren Bestandteil zur Beeinflussung eines aus der Auslaufeinheit 1 ausführbaren Wasserstrahls ausgefüllt. Weiterhin ist ein Dichtelement 7 ausgebildet, welches in einer Vergrößerung dargestellt ist. Das Dichtelement 7 steht in radialer Richtung 8 über die harte Komponente 4 über und das Gewinde 2 wirkt mit dem Armaturengewinde 15 so zusammen, dass das Dichtelement 7 den Gewindegang 16 abdichtet. Es ist zu erkennen, dass ein Abschnitt 6 der weichen Komponente 5 die harte Komponente 4 durchdringt, um das Dichtelement 7 auszuformen. Die harte Komponente 4 weist außerdem in ihrem Innern einen Kanal 17 (vergleiche auch Fig. 14) auf, der einen Abschnitt 18 der weichen Komponente 5 enthält. Die harte Komponente 4 verstärkt außerdem in einem Bereich 19 im Bereich der Greiffläche 3 die weiche Komponente 5. Durch diese Verstärkung bzw. Unterstützung kann die Greiffläche 3 besonders stabil sein und ist gut greifbar. Weiterhin ist ein separater Dichtring 20 sichtbar.

Figur 7 zeigt eine weitere Ausführungsform der hier beschriebenen sanitären Auslaufeinheit 1 in einer seitlichen Ansicht. Hier ist das Dichtelement 7 umlaufend ausgeführt und bedeckt teilweise das Gewinde 2. Das Dichtelement 7 ist in einem Ausschnitt vergrößert dargestellt.

Figur 8 zeigt die sanitäre Auslaufeinheit 1 aus Figur 7 im Verwendungszustand in einer teilweisen Schnittansicht. Dieses Ausführungsbeispiel unterscheidet sich von dem in Figur 6 gezeigten Ausführungsbeispiel dadurch, dass das Dichtelement 7 umlaufend ausgeführt ist und das Gewinde 2 teilweise bedeckt. Dies ist in einer Vergrößerung dargestellt. Die Abbildung zeigt, wie das Armaturengewinde 15 in das umlaufende Dichtelement 7 eindringt und somit abdichtet.

Figur 9 zeigt eine weitere Ausführungsform der hier beschriebenen sanitären Auslaufeinheit 1 in einer seitlichen Ansicht. Dieses Ausführungsbeispiel unterscheidet sich von dem in Figur 7 gezeigten Ausführungsbeispiel durch ein schmaler ausgeprägtes Dichtelement 7, welches in einer Vergrößerung dargestellt ist.

Figur 10 zeigt die sanitäre Auslaufeinheit 1 aus Figur 9 im Verwendungszustand in einer teilweisen Schnittansicht. In einer Vergrößerung ist erkennbar, dass das Dichtelement 7 beabstandet zu dem Gewinde 2 ausgeführt ist und dieses nicht bedeckt.

Figur 11 zeigt eine weitere Ausführungsform der hier beschriebenen sanitären Auslaufeinheit 1 in einer perspektivischen Ansicht von schräg oben. In diesem Ausführungsbeispiel ist die weiche Komponente 5 beabstandet zu dem Gewinde 2 ausgeführt. Die harte Komponente 4 und die weiche Komponente 5 können hier nicht gezeigte, insbesondere die Mantelflächen durchragende Belüftungsschlitze zur Belüftung des Wasserstrahls aufweisen.

Figur 12 zeigt die sanitäre Auslaufeinheit 1 aus Figur 11 in einer perspektivischen Schnittansicht von oben. Hierbei ist insbesondere dargestellt, dass die weiche Komponente 5 beabstandet zu dem Gewinde 2 ausgebildet ist und die harte Komponente 4 die weiche Komponente in einem Bereich 19 im Bereich der Greiffläche 3 verstärkt.

Figur 13 zeigt die sanitäre Auslaufeinheit 1 aus den Figuren 11 und 12 in einer Ansicht von unten. Es ist zu erkennen, dass die weiche Komponente 5 eine Auslaufstruktur 21 aufweist. Die Auslaufstruktur 21 ist in Gestalt einer Gitterstruktur ausgebildet. Sie weist zwei unterschiedliche Arten von Durchbrüchen 22, 23 auf. Die erste Art von Durchbrüchen 22 ist in einem zentralen Bereich der Auslaufstruktur 21 ausgebildet und ausschließlich dazu vorgesehen, dass ein Wasserstrahl hierdurch austritt. Die zweite Art von Durchbrüchen 23 ist an einem den zentralen Bereich der Auslaufstruktur 21 umgebenden Umfangsrand der Auslaufstruktur 21 ausgebildet, wobei mehrere Durchbrüche der zweiten Art von Durchbrüchen 23 nebeneinander ausgebildet sind.

Die Durchbrüche der zweiten Art von Durchbrüchen 23 weisen in der Umfangsrichtung der sanitären Auslaufeinheit 1 eine größere Erstreckung auf als die Durchbrüche der ersten Art von Durchbrüchen 22. Die Durchbrüche der zweiten Art von Durchbrüchen 23 sind somit dazu geeignet, dass die Gegengeometrie 37 eines Montagewerkzeugs 31 und insbesondere das Stufenprofil mit den Zinnen-artigen Strukturen 38 des in Figur 1 gezeigten Montagewerkzeugs 31 hindurchgeführt werden können. Aufgrund der größeren Erstreckungsrichtung der Durchbrüche der zweiten Art von Durchbrüchen 23 kann die Gegengeometrie 37 entsprechend groß dimensioniert werden, so dass sie eine für eine Montage und/oder Demontage ausreichend hohe Stabilität aufweist.

Die Anordnung der Durchbrüche der zweiten Art von Durchbrüchen 23 ist so auf die Anordnung der Aufnahmegeometrie 30 abgestimmt, dass die durch die Durchbrüche der zweiten Art von Durchbrüchen 23 hindurchgeführte Gegengeometrie 37 mit den Kontaktflächen 39a an den Kontaktflächen 36b der Aufnahmegeometrie 30 oder mit den Kontaktflächen 39b an den Kontaktflächen 36a der Aufnahmegeometrie 30 angelegt werden kann.

Hier ist auch sichtbar, dass ein Oberflächenbereich 26 der Auslaufeinheit 1, in dem sich Wassertropfen oder Wasserablagerungen sammeln können, mit einer wasserabweisenden, in diesem Fall weichen Komponente 5, versehen ist.

In der Figur 14 ist die in den Figuren 11 bis 13 gezeigte sanitäre Auslaufeinheit 1 mit eingesetztem Montagewerkzeug 31 in einer Schnittdarstellung dargestellt. Das hier gezeigte Montagewerkzeug 31 entspricht dem in Figur 1 gezeigten Montagewerkzeug 31, welches mithin in vorteilhafter Weise für verschieden ausgestaltete sanitäre Auslaufeinheiten 1 verwendet werden kann. Das Montagewerkzeug 31 ist so in die sanitäre Auslaufeinheit 1 eingesetzt, dass die durch die Durchbrüche der zweiten Art von Durchbrüchen 23 hindurchgeführte Gegengeometrie 37 mit den Kontaktflächen 39b an den Kontaktflächen 36a der Aufnahmegeometrie 30 anliegt. Es ist zu erkennen, dass die Erstreckung der Zinnen-artigen Strukturen 38 der Gegengeometrie 31 in der Umfangsrichtung der sanitären Auslaufeinheit 1 geringer bemessen ist als die Erstreckung der Durchbrüche der zweiten Art von Durchbrüchen 23. Dadurch bleibt das Montagewerkzeug 31 auch in eingesetztem Zustand in der Umfangsrichtung beweglich, d.h. mit etwas Spielfreiheit drehbar.

Wenn das Montagewerkzeug 31 nicht in die sanitäre Auslaufeinheit 1 eingesetzt ist, kann durch die erste Art von Durchbrüchen 22 und durch die zweite Art von Durchbrüchen 23 ein Wasserstrahl austreten. Der Wasserstrahl wird dabei von der Aufnahmegeometrie 30 nicht oder nahezu nicht beeinflusst. Denn die zweiten Abschnitte 33 der Aufnahmegeometrie 30, die bei diesem Ausführungsbeispiel als Rippen 35 ausgebildet sind, befinden sich stromaufwärts angrenzend an Gitterstrukturen der Auslaufstruktur 21, welche den Wasserstrahl ohnehin geringfügig brechen. Die mit der Innenseite 34 bündige Ausbildung der Durchbrüche der zweiten Art von Durchbrüchen 23 bewirkt zudem, dass der Wasserstrahl weitgehend ungehindert durch diese Durchbrüche hindurchtreten kann.

Die in den Figuren 11 bis 14 gezeigte Auslaufeinheit 1 mit der Auslaufstruktur 23 ist insbesondere derart ausgebildet, dass ein Montagewerkzeug 31 der in Fig. 1 gezeigten Art durch die Auslaufstruktur 23 hindurch mit der stromaufwärts der Auslaufstruktur 23 ausgebildeten Aufnahmegeometrie 30 verbindbar ist. So ist die in den Figuren 11 bis 14 gezeigte Auslaufeinheit 1 auch trotz der Auslaufstruktur 23 einfach montierbar bzw. demontierbar, wie hier beschrieben.

Figur 15 zeigt eine weitere Ausführungsform der hier beschriebenen sanitären Auslaufeinheit 1 in einer perspektivischen, teilweisen Schnittansicht. Hier ist insbesondere dargestellt, dass die Greiffläche 5, ein im aus der harten Komponente 4 ausgebildeten Gewinde 2 liegendes Dichtelement 7 sowie ein zuströmseitiges Dichtelement 11 einstückig aus der weichen Komponente 5 ausgebildet sind. Somit ist ein separater Dichtring 20 (vgl. Fig. 10) verzichtbar. Es kann gesagt werden, dass das Dichtelement 7 die Greiffläche 5 mit dem von ihr axial beabstandeten Dichtelement 11 verbindet. Die Greiffläche 3 der weichen Komponente 5 ist so geschnitten dargestellt, dass die unter ihr liegenden Haptikrippen 27 der harten Komponente 4 sichtbar sind. Je nach Abmessung und Anordnung der Greiffläche 3 und der Haptikrippen 27 können unterschiedliche haptische Eindrücke erzeugt werden.

Figur 16 zeigt die sanitäre Auslaufeinheit 1 aus Figur 15 in einer perspektivischen, teilweisen Schnittansicht von unten gesehen. In Bezug auf die Aufnahmegeometrie 30 wird insbesondere auf die Beschreibung der Figuren 1 bis 3 verwiesen, welche hierauf übertragbar ist.

Figur 17 zeigt die sanitäre Auslaufeinheit aus den Figuren 15 und 16 im Verwendungszustand mit eingesetzter Strahlreglerkartusche 24 in einer teilweisen Schnittansicht.

Figur 18 zeigt die sanitäre Auslaufeinheit 1 aus Figur 17 in einer perspektivischen, teilweisen Schnittansicht. Die sanitäre Auslaufeinheit 1 und die Sanitärarmatur 13 sind hierbei so geschnitten, dass sichtbar ist, wie die harte Komponente 4 (links) und die weiche Komponente 5 (rechts) jeweils das Gewinde 2 bilden können. Nicht geschnitten dargestellt ist die in eine Befestigungshülse 25 der sanitären Auslaufeinheit 1 eingesetzte Strahlreglerkartusche 24. Durch deren Belüftungsfenster 28 ist eine Auslaufstruktur 23 sichtbar.

Je nach Materialwahl von harter Komponente 4 bzw. weicher Komponente 5 lässt sich die Herstellung der sanitären Auslaufeinheit 1 beispielsweise im Spritzgussverfahren und/oder im Tauchverfahren realisieren.

Die Figuren 19 bis 24 zeigen unterschiedliche Ausführungsformen der sanitären Auslaufeinheit 1 in einer Ansicht von unten, mit geometrisch unterschiedlich ausgebildeten Aufnahmegeometrien. In Figur 19 sind die zweiten Abschnitte 33 der Aufnahmegeometrie 30 als die hier beschriebenen und bspw. in den Figuren 1 bis 3 gezeigten Rippen 35 ausgebildet, die an der Innenseite 34 der hülsenförmigen sanitären Auslaufeinheit 1 ausgebildet sind und im Querschnitt viereckig sind. Die Aufnahmegeometrie 30 weist hierbei acht äquidistant angeordnete Rippen 35 auf.

Bei dem in Figur 20 gezeigten Ausführungsbeispiel weisen die Rippen 35 im Querschnitt jeweils eine Dreifachstruktur auf, bestehend aus drei aneinander angrenzenden, stumpfen Dreieckselementen. Im Übrigen sind die Rippen so ausgebildet, wie vorausgehend beschrieben.

Bei dem in Figur 21 gezeigten Ausführungsbeispiel weisen die Rippen 35 im Querschnitt jeweils eine Doppelstruktur auf, bestehend aus zwei aneinander angrenzenden halbrunden Elementen. Im Übrigen sind die Rippen so ausgebildet, wie vorausgehend beschrieben.

Bei dem in Figur 22 gezeigten Ausführungsbeispiel sind die Rippen 35 im Querschnitt jeweils trapezförmig ausgebildet. Im Übrigen sind die Rippen so ausgebildet, wie vorausgehend beschrieben.

Bei dem in Figur 23 gezeigten Ausführungsbeispiel sind die Rippen 35 im Querschnitt viereckig und hohl ausgebildet. Im Vergleich mit den in Figur 19 gezeigten viereckigen Rippen 35 sind die Rippen bei diesem Ausführungsbeispiel vergrößert. Dafür sind allerdings nur zwei der Rippen 35 vorhanden. Im Übrigen sind die Rippen so ausgebildet, wie vorausgehend beschrieben.

Bei dem in Figur 24 gezeigten Ausführungsbeispiel ist an der Innenseite 34 der hülsenförmigen sanitären Auslaufeinheit 1 ein wellenförmiges Profil ausgebildet. Die zweiten Abschnitte 33 der Aufnahmegeometrie 30 können als die zum Zentrum der hülsenförmigen sanitären Auslaufeinheit 1 hervorragenden Rippen 35 des wellenförmigen Profils angesehen werden.

### Bezugszeichenliste

- 1: sanitäre Auslaufeinheit
- 2: Gewinde
- 3: Greiffläche
- 4: harte Komponente
- 5: weiche Komponente
- 6: Abschnitt der weichen Komponente
- 7: Dichtelement
- 8: radiale Richtung
- 9: Umfangsabschnitt
- 10: Vorsatzsieb
- 11: Dichtelement
- 12: Wasserauslauf
- 13: Sanitärarmatur
- 14: Außenrippen der Strahlreglerkartusche
- 15: Armaturengewinde
- 16: Gewindegang
- 17: Kanal
- 18: Abschnitt der weichen Komponente
- 19: Bereich
- 20: Dichtring
- 21: Auslaufstruktur
- 22: erste Art von Durchbrüchen
- 23: zweite Art von Durchbrüchen
- 24: Strahlreglerkartusche
- 25: Befestigungshülse
- 26: Oberflächenbereich
- 27: Haptikrippen
- 28: Belüftungsfenster
- 29: -
- 30: Aufnahmegeometrie
- 31: Montagewerkzeug
- 32: erste Abschnitte der Aufnahmegeometrie
- 33: zweite Abschnitte der Aufnahmegeometrie
- 34: Innenseite
- 35: Rippen
- 36a, 36b: Kontaktflächen der Aufnahmegeometrie
- 37: Gegengeometrie
- 38: Zinnen-artige Strukturen
- 39a, 39b: Kontaktflächen der Gegengeometrie
- 40: Innenraum
- 41: Anschlag

- A: Zuströmseite
- B: Abströmseite
- L: Längsachse

## Patentansprüche

1. Sanitäre Auslaufeinheit (1) mit einem Gewinde (2) und einer Greiffläche (3), **dadurch gekennzeichnet, dass** die sanitäre Auslaufeinheit (1) eine innenliegende Aufnahmegeometrie (30) für ein Montagewerkzeug (31) aufweist.

2. Sanitäre Auslaufeinheit (1) nach dem vorangehenden Anspruch, **dadurch gekennzeichnet, dass** die sanitäre Auslaufeinheit (1) ein Mundstück ist.

3. Sanitäre Auslaufeinheit (1) nach dem vorangehenden Anspruch, **dadurch gekennzeichnet, dass** die sanitäre Auslaufeinheit (1) ringförmig und/oder hülsenförmig ausgebildet ist, und/oder dass ein Innenraum (40) der sanitären Auslaufeinheit als ein Freiraum ausgebildet ist.

4. Sanitäre Auslaufeinheit (1) nach einem der vorangehenden Ansprüche, **dadurch gekennzeichnet, dass** zwischen dem Gewinde (2) und der Greiffläche (3) ein insbesondere außenliegender, zumindest teilweise in einer Einsetzrichtung der Auslaufeinheit wirkender Anschlag (41) ausgebildet ist.

5. Sanitäre Auslaufeinheit (1) nach einem der vorangehenden Ansprüche, **dadurch gekennzeichnet, dass** die Aufnahmegeometrie (30) zur Herstellung einer mechanischen Verbindung mit einer Gegengeometrie (37) des Montagewerkzeugs (31) geeignet ist, insbesondere wobei die mechanische Verbindung eine insbesondere in mindestens einer transversal zu einer Längsachse (L) der sanitären Auslaufeinheit (1) orientierten Richtung wirkende formschlüssige Verbindung ist.

6. Sanitäre Auslaufeinheit (1) nach einem der vorangehenden Ansprüche, **dadurch gekennzeichnet, dass** die Aufnahmegeometrie (30) durch eine Auslauföffnung zugänglich ist.

7. Sanitäre Auslaufeinheit (1) nach dem vorangehenden Anspruch, **dadurch gekennzeichnet, dass** an der Auslauföffnung eine Auslaufstruktur ausgebildet oder angeordnet ist, insbesondere wobei die Auslaufstruktur stromabwärts der Aufnahmegeometrie an der Auslauföffnung ausgebildet oder angeordnet ist.

8. Sanitäre Auslaufeinheit (1) nach einem der vorangehenden Ansprüche, **dadurch gekennzeichnet, dass** das Gewinde (2) und die Greiffläche (3) insbesondere jeweils aus einer Komponente aus Metall oder aus hartem Kunststoff gebildet sind, oder dass das Gewinde (2) zumindest teilweise aus einer harten Komponente (4) und/oder die Greiffläche (3) zumindest teilweise aus einer weichen Komponente (5) ausgebildet ist.

9. Sanitäre Auslaufeinheit (1) nach einem der vorangehenden Ansprüche, **dadurch gekennzeichnet, dass** die Aufnahmegeometrie (30) in einem orthogonal zu einer oder der Längsachse (L) der sanitären Auslaufeinheit (1) orientierten Querschnitt zumindest abschnittsweise unrund ausgebildet ist, insbesondere wobei der Querschnitt abschnittsweise oder vollständig elliptisch, vieleckig oder als eine Kombination von verschiedenen, zusammengesetzten Geometrien ausgebildet ist.

10. Sanitäre Auslaufeinheit (1) nach einem der vorangehenden Ansprüche, **dadurch gekennzeichnet, dass** die Aufnahmegeometrie (30) mindestens zwei in einer Umfangsrichtung der sanitären Auslaufeinheit (1) alternierend angeordnete, geometrisch unterschiedlich ausgebildete Abschnitte (32, 33) aufweist.

11. Sanitäre Auslaufeinheit (1) nach einem der vorangehenden Ansprüche, **dadurch gekennzeichnet, dass** die Aufnahmegeometrie (30) runde Abschnitte (32) und gegenüber den runden Abschnitten (32) zu einem Zentrum der sanitären Auslaufeinheit (1) hervorragende Abschnitte (33) aufweist.

12. Sanitäre Auslaufeinheit (1) nach einem der vorangehenden Ansprüche, **dadurch gekennzeichnet, dass** die Aufnahmegeometrie (30) runde Abschnitte (32) und gegenüber den runden Abschnitten (32) von einem oder dem Zentrum der sanitären Auslaufeinheit nach außen hervorragende Abschnitte aufweist.

13. Sanitäre Auslaufeinheit (1) nach einem der vorangehenden Ansprüche, **dadurch gekennzeichnet, dass** die Aufnahmegeometrie (30) Abschnitte (33) aufweist, die jeweils mindestens eine transversal, insbesondere orthogonal, zu einer oder der Umfangsrichtung der sanitären Auslaufeinheit (1) ausgebildete Kontaktfläche (36a, 36b) aufweisen.

14. Sanitäre Auslaufeinheit (1) nach einem der vorangehenden Ansprüche, **dadurch gekennzeichnet, dass** die Aufnahmegeometrie (30) Rippen (35) aufweist, insbesondere wobei die Rippen (35) an einer Innenseite (34) der sanitären Auslaufeinheit (1), weiter insbesondere an der Innenseite (34) der hülsenförmigen sanitären Auslaufeinheit (1), ausgebildet sind.

15. Sanitäre Auslaufeinheit (1) nach einem der vorangehenden Ansprüche, **dadurch gekennzeichnet, dass** die Aufnahmegeometrie (30) von der harten Komponente (4) gebildet ist und/oder einstückig mit dem Gewinde (2) ausgebildet ist.

16. Sanitärarmatur (13) mit einer sanitären Auslaufeinheit (1) nach einem der vorangehenden Ansprüche.

17. Montagewerkzeug (31) für eine sanitäre Auslaufeinheit (1) gemäß einem der vorausgehenden Ansprüche, **dadurch gekennzeichnet, dass** eine Gegengeometrie (37) geometrisch passend zu der Aufnahmegeometrie (31) der sanitären Auslaufeinheit (1), insbesondere formschlüssig mit der Aufnahmegeometrie (31) verbindbar, ausgebildet ist.

18. System, aufweisend eine sanitäre Auslaufeinheit (1) nach einem der vorangehenden Ansprüche oder eine Sanitärarmatur (13) nach dem vorausgehenden Anspruch und ein Montagewerkzeug (31) mit einer Gegengeometrie (37), wobei die Aufnahmegeometrie (30) der sanitären Auslaufeinheit (1) und die Gegengeometrie (37) des Montagewerkzeugs (31) geometrisch passend, insbesondere geometrisch komplementär, zueinander ausgebildet sind.

19. Baureihe von sanitären Auslaufeinheiten, umfassend mindestens zwei Varianten von sanitären Auslaufeinheiten, wobei eine erste Variante (1) gemäß einem der vorangehenden Ansprüche ausgebildet ist, wobei eine zweite Variante eine stirnseitig und/oder außenseitig ausgebildete Aufnahmegeometrie aufweist, wobei die Aufnahmegeometrie (30) der ersten Variante (1) und die Aufnahmegeometrie der zweiten Variante geometrisch passend, insbesondere geometrisch komplementär, zu einer Gegengeometrie eines gemeinsamen Montagewerkzeugs, insbesondere zu einer Gegengeometrie (37) eines gemeinsamen Montagewerkzeugs (31) gemäß Anspruch 17, ausgebildet sind.

20. Verfahren zur Ausbildung oder Zerlegung einer Sanitärarmatur (13) mit einer sanitären Auslaufeinheit (1) nach einem der vorangehenden Ansprüche unter Verwendung eines Montagewerkzeugs mit einer Gegengeometrie, insbesondere eines Montagewerkzeugs (31) gemäß Anspruch 17, umfassend die folgenden Schritte:
- Ansetzen der Gegengeometrie (37) des Montagewerkzeugs (31) an der Aufnahmegeometrie (30) der sanitären Auslaufeinheit (1),
- Drehen des Montagewerkzeugs (31) um eine oder die Längsachse (L) der sanitären Auslaufeinheit (1).

## Geänderte Patentansprüche

### Geänderte Patentansprüche gemäss Regel 137(2) EPÜ.

1. Sanitäre Auslaufeinheit (1) mit einem Gewinde (2) und einer Greiffläche (3), **dadurch gekennzeichnet, dass** die sanitäre Auslaufeinheit (1) eine innenliegende Aufnahmegeometrie (30) für ein Montagewerkzeug (31) aufweist.

2. Sanitäre Auslaufeinheit (1) nach dem vorangehenden Anspruch, **dadurch gekennzeichnet, dass** die sanitäre Auslaufeinheit (1) ein Mundstück ist.

3. Sanitäre Auslaufeinheit (1) nach dem vorangehenden Anspruch, **dadurch gekennzeichnet, dass** die sanitäre Auslaufeinheit (1) ringförmig und/oder hülsenförmig ausgebildet ist, und/oder dass ein Innenraum (40) der sanitären Auslaufeinheit als ein Freiraum ausgebildet ist.

4. Sanitäre Auslaufeinheit (1) nach einem der vorangehenden Ansprüche, **dadurch gekennzeichnet, dass** zwischen dem Gewinde (2) und der Greiffläche (3) ein insbesondere außenliegender, zumindest teilweise in einer Einsetzrichtung der Auslaufeinheit wirkender Anschlag (41) ausgebildet ist.

5. Sanitäre Auslaufeinheit (1) nach einem der vorangehenden Ansprüche, **dadurch gekennzeichnet, dass** die Aufnahmegeometrie (30) zur Herstellung einer mechanischen Verbindung mit einer Gegengeometrie (37) des Montagewerkzeugs (31) geeignet ist, insbesondere wobei die mechanische Verbindung eine insbesondere in mindestens einer transversal zu einer Längsachse (L) der sanitären Auslaufeinheit (1) orientierten Richtung wirkende formschlüssige Verbindung ist.

6. Sanitäre Auslaufeinheit (1) nach einem der vorangehenden Ansprüche, **dadurch gekennzeichnet, dass** die Aufnahmegeometrie (30) durch eine Auslauföffnung zugänglich ist.

7. Sanitäre Auslaufeinheit (1) nach dem vorangehenden Anspruch, **dadurch gekennzeichnet, dass** an der Auslauföffnung eine Auslaufstruktur ausgebildet oder angeordnet ist, insbesondere wobei die Auslaufstruktur stromabwärts der Aufnahmegeometrie an der Auslauföffnung ausgebildet oder angeordnet ist.

8. Sanitäre Auslaufeinheit (1) nach einem der vorangehenden Ansprüche, **dadurch gekennzeichnet, dass** das Gewinde (2) und die Greiffläche (3) insbesondere jeweils aus einer Komponente aus Metall oder aus hartem Kunststoff gebildet sind, oder dass das Gewinde (2) zumindest teilweise aus einer harten Komponente (4) und/oder die Greiffläche (3) zumindest teilweise aus einer weichen Komponente (5) ausgebildet ist.

9. Sanitäre Auslaufeinheit (1) nach einem der vorangehenden Ansprüche, **dadurch gekennzeichnet, dass** die Aufnahmegeometrie (30) in einem orthogonal zu einer oder der Längsachse (L) der sanitären Auslaufeinheit (1) orientierten Querschnitt zumindest abschnittsweise unrund ausgebildet ist, insbesondere wobei der Querschnitt abschnittsweise oder vollständig elliptisch, vieleckig oder als eine Kombination von verschiedenen, zusammengesetzten Geometrien ausgebildet ist.

10. Sanitäre Auslaufeinheit (1) nach einem der vorangehenden Ansprüche, **dadurch gekennzeichnet, dass** die Aufnahmegeometrie (30) mindestens zwei in einer Umfangsrichtung der sanitären Auslaufeinheit (1) alternierend angeordnete, geometrisch unterschiedlich ausgebildete Abschnitte (32, 33) aufweist.

11. Sanitäre Auslaufeinheit (1) nach einem der vorangehenden Ansprüche, **dadurch gekennzeichnet, dass** die Aufnahmegeometrie (30) runde Abschnitte (32) und gegenüber den runden Abschnitten (32) zu einem Zentrum der sanitären Auslaufeinheit (1) hervorragende Abschnitte (33) aufweist.

12. Sanitäre Auslaufeinheit (1) nach einem der vorangehenden Ansprüche, **dadurch gekennzeichnet, dass** die Aufnahmegeometrie (30) runde Abschnitte (32) und gegenüber den runden Abschnitten (32) von einem oder dem Zentrum der sanitären Auslaufeinheit nach außen hervorragende Abschnitte aufweist.

13. Sanitäre Auslaufeinheit (1) nach einem der vorangehenden Ansprüche, **dadurch gekennzeichnet, dass** die Aufnahmegeometrie (30) Abschnitte (33) aufweist, die jeweils mindestens eine transversal, insbesondere orthogonal, zu einer oder der Umfangsrichtung der sanitären Auslaufeinheit (1) ausgebildete Kontaktfläche (36a, 36b) aufweisen.

14. Sanitäre Auslaufeinheit (1) nach einem der vorangehenden Ansprüche, **dadurch gekennzeichnet, dass** die Aufnahmegeometrie (30) Rippen (35) aufweist, insbesondere wobei die Rippen (35) an einer Innenseite (34) der sanitären Auslaufeinheit (1) ausgebildet sind.

15. Sanitäre Auslaufeinheit (1) nach einem der Ansprüche 8 bis 14, **dadurch gekennzeichnet, dass** die Aufnahmegeometrie (30) von der harten Komponente (4) gebildet ist und/oder einstückig mit dem Gewinde (2) ausgebildet ist.

16. Sanitärarmatur (13) mit einer sanitären Auslaufeinheit (1) nach einem der vorangehenden Ansprüche.

17. Montagewerkzeug (31) für eine sanitäre Auslaufeinheit (1) gemäß einem der vorausgehenden Ansprüche, **dadurch gekennzeichnet, dass** eine Gegengeometrie (37) geometrisch passend zu der Aufnahmegeometrie (30) der sanitären Auslaufeinheit (1), insbesondere formschlüssig mit der Aufnahmegeometrie (30) verbindbar, ausgebildet ist.

18. System, aufweisend eine sanitäre Auslaufeinheit (1) nach einem der Ansprüche 1 bis 15 oder eine Sanitärarmatur (13) nach Anspruch 16 und ein Montagewerkzeug (31) mit einer Gegengeometrie (37), wobei die Aufnahmegeometrie (30) der sanitären Auslaufeinheit (1) und die Gegengeometrie (37) des Montagewerkzeugs (31) geometrisch passend, insbesondere geometrisch komplementär, zueinander ausgebildet sind.

19. Baureihe von sanitären Auslaufeinheiten, umfassend mindestens zwei Varianten von sanitären Auslaufeinheiten, wobei eine erste Variante (1) gemäß einem der Ansprüche 1 bis 15 ausgebildet ist, wobei eine zweite Variante eine stirnseitig und/oder außenseitig ausgebildete Aufnahmegeometrie aufweist, wobei die Aufnahmegeometrie (30) der ersten Variante (1) und die Aufnahmegeometrie der zweiten Variante geometrisch passend, insbesondere geometrisch komplementär, zu einer Gegengeometrie eines gemeinsamen Montagewerkzeugs, insbesondere zu einer Gegengeometrie (37) eines gemeinsamen Montagewerkzeugs (31) gemäß Anspruch 17, ausgebildet sind.

20. Verfahren zur Ausbildung oder Zerlegung einer Sanitärarmatur (13) mit einer sanitären Auslaufeinheit (1) nach einem der Ansprüche 1 bis 15 unter Verwendung eines Montagewerkzeugs mit einer Gegengeometrie, insbesondere eines Montagewerkzeugs (31) gemäß Anspruch 17, umfassend die folgenden Schritte:
- Ansetzen der Gegengeometrie (37) des Montagewerkzeugs (31) an der Aufnahmegeometrie (30) der sanitären Auslaufeinheit (1),
- Drehen des Montagewerkzeugs (31) um eine oder die Längsachse (L) der sanitären Auslaufeinheit (1).
